# EUROPÄISCHE PATENTSCHRIFT

(11) **EP 2 742 281 B1**
(45) Veröffentlichungstag und Bekanntmachung des Hinweises auf die Patenterteilung: **10.02.2016**
(21) Anmeldenummer: 12750982.6
(22) Anmeldetag: 16.07.2012
(51) Int. Cl.: F21S 8/10, F21S 8/12

(54) **LED-LICHTQUELLENMODUL FÜR EINEN LED-KRAFTFAHRZEUGSCHEINWERFER**
LED LIGHT-SOURCE MODULE FOR AN LED MOTOR VEHICLE HEADLIGHT
MODULE DE SOURCES LUMINEUSES À DEL POUR UN PROJECTEUR DE VÉHICULE AUTOMOBILE À DEL

(30) Priorität: 08.08.2011 AT 11402011
(43) Veröffentlichungstag der Anmeldung: 18.06.2014
(73) Patentinhaber: Zizala Lichtsysteme GmbH, 3250 Wieselburg (AT)
(72) Erfinder: JUNGWIRTH, Johannes, A-3354 Wolfsbach (AT); MOSER, Andreas, A-3350 Haag (AT); KRENN, Günther, A-3071 Böheimkirchen (AT)
(74) Vertreter: Patentanwaltskanzlei Matschnig & Forsthuber OG
(86) Internationale Anmeldenummer: PCT/AT2012/050106
(87) Internationale Veröffentlichungsnummer: WO 2013/020156

(56) Entgegenhaltungen:
- EP-A1- 0 721 085
- EP-A2- 0 689 002
- EP-A2- 2 280 215
- EP-A2- 2 306 074
- WO-A2-2009/130655
- GB-A- 2 149 077
- US-A1- 2005 225 999

## Beschreibung

Die Erfindung betrifft ein LED-Lichtquellenmodul für einen LED-Kraftfahrzeugscheinwerfer, insbesondere für einen LED-Kraftfahrzeugscheinwerfer zur Erzeugung einer dynamischen Lichtverteilung, wobei das LED-Lichtquellenmodul zumindest eine LED-Lichtquelle aufweist, wobei die zumindest eine LED-Lichtquelle aus zumindest einer Leuchtdiode besteht, und wobei die zumindest eine Leuchtdiode der zumindest einen LED-Lichtquelle Licht in ein zugeordnetes Primäroptikelement einkoppelt, wobei das eingekoppelte Licht zumindest teilweise aus einer Lichtaustrittsfläche des Primäroptikelementes wieder austritt, und wobei das LED-Lichtquellen-Modul eine Sekundäroptik aufweist, welche das von der zumindest einen Lichtaustrittsfläche des zumindest einen Primäroptikelemente austretende Licht - im in ein Fahrzeug eingebauten Zustand des Scheinwerfers- als Lichtbild in einen vor dem Fahrzeug liegenden Bereich abbildet.

Die Erfindung betrifft weiters einen Scheinwerfer mit einem solchen LED-Lichtquellenmodul sowie ein entsprechendes Scheinwerfersystem.

Ein Scheinwerfer mit einem LED-Lichtquellenmodul ist aus EP 2 306 074 A2 bekannt. In dieser Druckschrift weist das Modul eine Primäroptik, eine Blende und eine Sekundäroptik auf.

Im Kraftfahrzeugbau werden immer häufiger Leuchtdioden zur Realisierung von Hauptscheinwerferfunktionen verwendet, wie z.B. zur Erzeugung von Abblendlicht und/oder Fernlicht aber auch von weiteren Lichtfunktionen, wie etwa Autobahnlicht, Schlechtwetterlicht und Tagfahrlicht.

Weiters eignen sich Scheinwerfer LED-Lichtquellen auch besonders gut für spezielle Anwendungen, etwa zur Objektbeleuchtung, wo nur bestimmte LED-Lichtquellen sichtbar sind bzw. Licht emittieren, während die restlichen LED-Lichtquellen kein Licht emittieren. Bei der Objektbeleuchtung werden beispielsweise Objekte am Straßenrand, etwa Fußgänger, aber auch Verkehrsschilder, mit Licht, z.B. mit Infrarotlicht, angestrahlt, und diese Objekte können dann mit einer Infrarotkamera aufgenommen werden. Natürlich kann auch sichtbares Licht, etwa für die Verkehrszeichenbeleuchtung verwendet werden.

Umgekehrt kann es natürlich auch möglich sein, aus einer Lichtverteilung, etwa einer Fernlichtverteilung bei Auftreten von Gegenverkehr genau jene Bereiche der Lichtverteilung, welche zu einer Blendung des Gegenverkehrs führen würden, auszublenden, sodass keine Blendung auftritt.

Obige Aufgaben können durch selektives Aktivieren bzw. im letzteren Fall durch selektives Deaktivieren bestimmter LED-Lichtquellen realisiert werden.

Zur Auswahl bestimmter LED-Lichtquellen gibt es derzeit elektronische Lösungen, bei welchen nur bestimmte LED-Lichtquellen aktiviert bzw. deaktiviert werden, sodass nur die gewünschten LED-Lichtquellen Licht auf die Strasse emittieren. Diese Lösung bietet eine hohe Flexibilität, da im Grunde beliebige LED-Lichtquellen aktiviert werden.

Andere Lösungen zeigen Blenden, welche zur Lichtabschattung bestimmter LED-Lichtquellen in eine entsprechende Position gebracht werden können.

Aus der österreichischen Anmeldung AT 508604 der Anmelderin ist ein Scheinwerfer mit eingangs erwähnten LED-Lichtquellenmodulen bekannt, mit welchem eine dynamische Lichtverteilung erzeugt werden kann, welche an unterschiedliche Verkehrssituationen etc. im Fahrbetrieb angepasst werden kann.

Insbesondere kann ein solcher Scheinwerfer mit herkömmlich erhältlichen LED-Lichtquellen realisiert werden.

Mit einem solchen Scheinwerfer können mit statischer Lichttechnik einzelne Lichtfunktionen, wie Abblendlicht, Fernlicht, Kurvenlicht etc. ohne bewegliche Teile realisiert werden, indem die leuchtende Fläche in getrennt schaltbare Segmente aufgeteilt ist. Das von den LEDs stammende Licht wird über die einzelnen Primäroptikelemente, welche die einzelnen Segmente der Lichtaustrittsflächen bilden, und die zugehörigen Sekundäroptiken als segmentierte Lichtverteilung auf die Fahrbahn projiziert.

Mit zunehmendem Abstand zwischen den leuchtenden Segmenten der Primäroptiken von der optischen Achse der zugeordneten Sekundäroptik wird allerdings der Verzeichnungsfehler der Sekundäroptiken (Projektionslinse) zum Problem, sodass es in einem äußeren Bereich des Lichtbildes, welches von dem oder den am weitesten von der optischen Achse entfernten Segment(en) der Primäroptikelemente gebildet wird, zu einer Verzerrung des Lichtbildes kommt, insbesondere zu einer kissenförmigen Verzeichnung, wobei diese in erster Linie oberhalb der Hell-Dunkel-Grenze liegt.

Eine optische Korrektur der Sekundäroptiken ist technisch realisierbar, aber wirtschaftlich nicht sinnvoll.

Es ist eine Aufgabe der Erfindung, die oben genannte Problematik auf wirtschaftlich sinnvolle Art und Weise zu lösen.

Diese Aufgabe wird mit einem LED-Lichtquellenmodul nach Anspruch 1 gelöst.

Erfindungsgemäß ist eine Blendenanordnung zwischen der zumindest einen Lichtaustrittsfläche des zumindest einen Primäroptikelementes und der Sekundäroptik vorgesehen, welche Blendenanordnung zumindest eine optisch wirksame Blendenkante aufweist, welche derart angeordnet ist und/oder derart verläuft, dass in einem oberen und/oder unteren Bereich des Lichtbildes auftretende, unerwünschte Verzerrungen zumindest teilweise im Lichtbild ausgeblendet werden.

Durch die Verwendung einer Blendenanordnung können auf einfache und kostengünstige Art und Weise Verzerrungen, die ohnehin am Rand des Lichtbildes auftreten, ausgeblendet werden, ohne das restliche Lichtbild nachteilig zu beeinflussen.

Die eingangs erwähnte Problematik tritt insbesondere dann, wie oben schon besprochen, auf, wenn das LED-Lichtquellenmodul zwei oder mehrere LED-Lichtquellen aufweist, wobei eine LED-Lichtquelle jeweils aus zumindest einer Leuchtdiode besteht, und wobei die Leuchtdioden jeder LED-Lichtquelle Licht in ein jeweils der Lichtquelle zugeordnetes Primäroptikelement einkoppeln, wobei das eingekoppelte Licht zumindest teilweise aus der Lichtaustrittsfläche des zugeordneten Primäroptikelementes wieder austritt, und wobei die Sekundäroptik die von den Lichtaustrittsflächen der Primäroptikelemente erzeugten Lichtsegmente - im in ein Fahrzeug eingebauten Zustand des Scheinwerfers - in einen vor dem Fahrzeug liegenden Bereich abbildet.

Durch die Verwendung einer Blendenanordnung können insbesondere bei einer solchen Anordnung die auftretenden Probleme optimal beseitigt werden.

Alle einer Sekundäroptik zugeordneten Primäroptikelemente bilden die sogenannte "Primäroptik", die Primäroptikelemente sind vorzugsweise miteinander verbunden, und in der Regel sogar einteilig ausgebildet. Diese Primäroptik weist eine Gesamtlichtaustrittsfläche, gebildet von den einzelnen Lichtaustrittssegmenten der Primäroptikelemente auf.

Bei einer konkreten Variante der Erfindung ist vorgesehen, dass die Gesamtlichtaustrittsfläche gebildet aus der oder den Lichtflächen des einen oder der mehreren Primäroptikelemente eine definierte Höhen- und Breitenausdehnung, beispielsweise in Form eines Rechteckes, aufweist, und wobei der Brennpunkt des Sekundäroptikelementes in einem seitlichen Randbereich der Gesamtlichtaustrittsfläche liegt, und wobei die zumindest eine Kante einen Verlauf/eine Kontur aufweist, bei welchem die Kante zu dem Brennpunkt einen größeren Normalabstand aufweist als zu einer Horizontalebene durch den Brennpunkt des Sekundäroptikelementes in dem dem Brennpunkt gegenüberliegenden Randbereich der Gesamtlichtaustrittsfläche.

In dem vom Brennpunkt weiter entfernten Rand hat die Blendenkante also einen geringeren (Normal-)Abstand als im Bereich des Brennpunktes (der ja im anderen Randbereich liegt); für unterschiedliche Module kann der Brennpunkt an unterschiedlichen Stellen, aber immer in einem Randbereich, liegen.

Der Brennpunkt der Sekundäroptik liegt dabei in der Ebene der Lichtaustrittsflächen der Primäroptikelementes bzw. der Primäroptik, dort, wo die optische Achse der Sekundäroptik die Ebene "durchstößt".

Es ist zweckmäßig, wenn der Normalabstand der Blendenkante zu dem Brennpunkt des Sekundäroptikelementes den größten Abstand der Blendenkante zu der Horizontalebene darstellt, und dass zu dem von dem Brennpunkt weiter entfernten Randbereich hin der Normalabstand zu der Horizontalebene hin abnimmt.

Die oben beschriebenen Maßnahmen sorgen dafür, dass in den Bereichen, aus welchen die Verzerrungen stammen, dass Licht entsprechend abgeschottet wird, während Licht aus den Bereichen mit geringer oder gar keiner Verzerrung im Lichtbild wenig oder gar nicht abgeschottet wird.

Insbesondere ist es vor Vorteil, wenn der Normalabstand der Blendenkante zu dem Brennpunkt des Sekundäroptikelementes den größten Abstand der Blendenkante zu der Horizontalebene darstellt, und dass vorzugsweise über den den Brennpunkt aufweisenden Randbereich hinaus der Normalabstand zu der Horizontalebene gleich bleibt wie der Normalabstand der Blendenkante zu dem Brennpunkt.

Um Verzerrungen im Lichtbild sowohl oberhalb aus auch unterhalb der Hell-Dunkelgrenze abschotten zu können, ist weiters mit Vorteil vorgesehen, dass die Blendenanordnung zwei optisch wirksame Blendenkanten, eine obere Blendenkante und eine untere Blendenkante, aufweist, wobei die obere Blendenkante oberhalb einer Horizontalebenen durch die optische Achse der Sekundäroptik, verläuft, und die untere Kante unterhalb dieser Ebene.

Die Blendenanordnung besteht aus einer Blende oder zwei Blenden, welche die zumindest eine optisch wirksame Blendenkante aufweist bzw. aufweisen, wobei vorzugsweise aber nur ein Blendenteil, also genau eine Blende, mit einer oder zwei Blendenkanten, vorgesehen ist.

Eine kompakte und stabile Anordnung ergibt sich, wenn die Blendenanordnung, z.B. die eine oder die beiden Blenden, mit einem Halter für die Primäroptik einstückig ausgebildet oder an diesem Halter befestigt ist.

Weiters kann auch vorgesehen sein, dass die Blendenanordnung, z.B. die eine oder die beiden Blenden, aus einem zumindest teilweise im optischen Bereich transparenten Material gebildet ist, wobei beispielsweise die Blendenanordnung bzw. die zumindest eine Blende mit dem halbtransparenten Material beschichtet ist.

Die Blendenanordnung bzw. die zumindest eine Blenden ist in diesem Fall nicht vollständig, d.h. nicht zu 100% Licht abschottend ausgebildet, sondern lässt einen Teil des Lichtes passieren. Auf diese Weise können weichere Ausläufe in der Lichtverteilung, in erster Linie an der Hell-Dunkel-Grenze, realisiert werden.

Beispielsweise wird dazu eine aus einem transparenten Material gebildete Blenden auf der Oberfläche mit z.B. Metall beschichtet. Je nach Dicke der Schicht scheint ist diese mehr oder weniger durchscheinend, also teilweise lichtdurchlässig. Diese Beschichtung kann beispielsweise so gestaltet sein, dass im Bereich der Blendenkante diese vollkommen lichtdurchlässig ist, mit zunehmender Entfernung von der Blendenkante wird diese immer weniger lichtdurchlässig.

Bei einer einfach zu realisieren Ausführungsform, die wenig Platz benötigt und optisch sehr gute Ergebnisse liefert, ist vorgesehen, dass die zumindest eine Blende eben ausgebildet ist bzw. dass die zumindest eine Blendenkante in einer Vertikalebene, welche vorzugsweise parallel zu der Gesamtlichtaustrittsfläche der Primäroptikelemente verläuft, liegt.

Die zumindest eine Blende ist eben ausgebildet und steht normal auf die Lichtaustrittsrichtung im Strahlengang.

Optisch noch etwas bessere Ergebnisse können zumeist erzielt werden, wenn die zumindest eine Blende bzw. die zumindest eine Blendenkante in horizontaler Richtung gekrümmt ausgebildet ist, wobei die Krümmung vorzugsweise im Wesentlichen der Bildfeldwölbung des Sekundäroptikelementes entspricht bzw. dieser Bildfeldwölbung folgt.

Die Krümmung der zumindest einen Blendenkante (in einer horizontalen Ebene) folgt der Bildfeldwölbung der Sekundäroptik, bzw. die Blende (zumindest eine Blendenkante) ist von der Lichtaustrittsfläche des Primäroptikelementes weggekrümmt.

Allerdings ist diese Variante aufwändiger in der Fertigung und benötigt mehr Bauraum.

Außerdem ist vorteilhafterweise vorgesehen, dass die Blendenkante bzw. die Projektion der zumindest einen Blendenkante in eine Vertikalebene einen gekrümmten Verlauf aufweist.

Eine Blendenkante besteht also in einer Projektion in die Vertikalebene aus einer oder mehreren gekrümmten Kurvenabschnitten.

Es kann aber auch vorgesehen sein, dass die Blendenkante bzw. die Projektion der zumindest einen Blendenkante in eine Vertikalebene aus einem oder mehreren geradlinigen Abschnitt(en) besteht.

Dabei kann vorgesehen sein, dass der Übergang zwischen zwei geradlinigen Abschnitten oder zwischen zwei gekrümmten Kurvenabschnitten unstetig, z.B. in Form einer Kante erfolgt.

Ebenso kann vorgesehen sein, dass die Blendenkante bzw. die Projektion der zumindest einen Blendenkante einen stetigen oder einen unstetigen Verlauf aufweist.

Es hat sich herausgestellt, dass üblicherweise optimale Ergebnisse erhalten werden, wenn man die Strahlenblende in einem geringen Abstand vor der Primäroptik platziert, z.B. bei einer konkreten Variante zwischen ca. 10mm bis 20 mm von der Primäroptik entfernt. Wenn es bauraumbedingt notwendig ist, die Strahlenblende direkt auf der Primäroptik (d.h. auf deren Lichtaustrittsfläche) anzuordnen, treten in der Lichtverteilung störende Zacken auf. Mit einer unstetigen, "zackigen" der Blendenkante(n) können diese Zacken im Lichtbild minimiert werden.

Weiters ist vorgesehen, dass, wenn genau zwei Blendenkanten vorhanden sind, die obere Kante einen geringeren Normalabstand, vorzugsweise entlang der gesamten Horizontalerstreckung, zu einer Horizontalebene durch den Brennpunkt des Sekundäroptikelementes aufweist als die untere Kante.

Auf diese Weise lässt sich in optimaler Weise beispielsweise ein Fernlicht oder ein Teilfernlicht erzeugen. Die Lage der Ebene EH hängt grundsätzlich davon ab, welche Lichtverteilung erzeugt werden soll, die Erfindung ist also nicht darauf eingeschränkt, dass die Ebene EH oberhalb der Symmetrieebene liegt.

Üblicherweise ist die Lichtaustrittsfläche einer Primäroptik in vertikaler und horizontaler Richtung symmetrisch ausgebildet. Die obere und die untere Blendenkante weisen zu einer diese Lichtaustrittsfläche halbierenden Horizontalebene in etwa gleichen Abstand auf (an derselben Position entlang der Ebene in Horizontalrichtung), bei manchen Varianten sind obere und untere Kante zueinander sogar um diese Ebene gespiegelt, weisen also identische Abstände auf.

Zur Erzeugung eines gewünschten Lichtbildes liegt die Horizontalebene durch den Brennpunkt der Sekundäroptik oberhalb dieser Symmetrieebene, weshalb sich die unterschiedlichen Abstände der beiden Blendenkanten zu der Horizontalebene durch den Brennpunkt der Sekundäroptik ergeben.

Das Lichtbild wird im unteren Bereich entsprechend weniger beschnitten als im oberen Bereich (der untere Bereich ergibt sich durch Projektion des oberen Bereiches der Lichtaustrittsfläche mittels der Sekundäroptik und umgekehrt).

Grundsätzlich gilt, dass die obere und die untere Kante bezüglich des konkreten Verlaufes eine beliebige, insbesondere beliebig voneinander abweichende Gestalt aufweisen können, d.h. allfällige Symmetrien zwischen oberer und unterer Kante sind nicht unbedingt notwendig.

Es kann aber von Vorteil sein, wenn bei genau zwei Blendenkanten vorgesehen ist, dass die obere Kante und die untere Kante einen bezüglich einer horizontalen Symmetrieebene gespiegelten Verlauf aufweisen. D.h. die obere Kante, gespiegelt um die Symmetrieebene, ergibt die untere Kante.

Die Horizontalebene durch den Brennpunkt der Sekundäroptik liegt oberhalb dieser horizontalen Symmetrieebene durch die Gesamtlichtaustrittsfläche verläuft (siehe oben).

Aufgrund der Segmentierung der Gesamtlichtaustrittsfläche kommt es in der Lichtverteilung insbesondere im Vorfeldbereich zu Inhomogenitäten, wie z.B. Ausfransungen, zu Streifenbildungen, oder Flecken, welche sich in der Projektion auf den Boden/die Fahrbahn störend auswirken. Um diese zu vermeiden bzw. diese Effekte zu verringern, kann vorgesehen sein, dass die Lichtaustrittsflächen der Primäroptikelemente eines LED-Lichtquellenmoduls mittels eines lichtdurchlässigen Materials miteinander verbunden sind, derart dass in die Primäroptikelemente eingekoppeltes Licht in das lichtdurchlässige Material eintreten und über eine Lichtaustrittsfläche des lichtdurchlässigen Materials aus diesem wieder austreten kann.

Durch die Verbindung der einzelnen Primäroptikelemente, deren Lichtaustrittsflächen ja die Segmente im Lichtbild erzeugen, mit einem lichtdurchlässigen Material, wird erreicht, dass sich die Inhomogenitäten im Lichtbild in Folge der Streifenbildung ineinander verwaschen, sodass die störenden Effekte im Lichtbild vermindert oder vollständig eliminiert werden.

Bei einer konkreten Variante der Erfindung ist vorgesehen, dass die Lichtaustrittsflächen der Primäroptikelemente in einer gemeinsamen Fläche liegen, und dass die Lichtaustrittsfläche des lichtdurchlässigen Materials ebenfalls in der gemeinsamen Fläche der Lichtaustrittsflächen der Primäroptikelemente liegt.

Diese gemeinsame Fläche ist entweder als Ebene ausgebildet oder gekrümmt entsprechend der Bildfeldwölbung der Sekundäroptiken.

Ein Teil des in ein Primäroptikelement eintretenden Lichtes wird nun nicht mehr über die Lichtaustrittsfläche des Primäroptikelementes selbst emittiert sondern tritt in das lichtdurchlässige Material ein und über dessen Lichtaustrittsfläche aus. Dadurch vermischt sich ein Teil des Lichtes, welches in die Primäroptikelemente eintritt, und reduziert oder eliminiert die Inhomogenitäten im Lichtbild. Das aus dem lichtdurchlässigen Material austretende Licht trägt somit zur Lichtverteilung bei.

Als besonders günstig, um die Inhomogenitäten zu reduzieren/zu eliminieren, hat es sich herausgestellt, wenn die Lichtaustrittsflächen der Primäroptikelemente in einem oberen und/ oder unteren Bereich miteinander verbunden sind.

Vorzugsweise sind dabei die Primäroptikelemente auf jeden Fall im oberen Bereich miteinander verbunden. Die Begriffe "oben" und "unten" beziehen sich dabei auf den im Fahrzeug eingebauten Zustand des Moduls/Scheinwerfers.

Dieser obere Bereich wird über die Sekundäroptik im Lichtbild unterhalb der Hell-Dunkel-Grenze abgebildet, wo die unerwünschte Inhomogenitäten in erster Linie bzw. am stärksten auftreten.

Die Verbindung im unteren Bereich ist in optischer Hinsicht von geringerer Bedeutung und hat vor allem in mechanischer Hinsicht Vorteile, um die Stabilität des gesamten Elementes, gebildet aus den einzelnen Primärophkelementen, zu erhöhen.

Bei einer konkreten Variante eines LED-Lichtquellenmoduls ist vorgesehen, dass zumindest ein im Wesentlichen horizontal verlaufender Verbindungssteg, welcher aus dem lichtdurchlässigen Material gebildet ist, vorgesehen ist, welcher die Primäroptikelemente im oberen und/ oder unteren Bereich ihrer Lichtaustrittsflächen miteinander verbindet.

Insbesondere sind genau zwei im Wesentlichen horizontal verlaufende Verbindungsstege, welche aus dem lichtdurchlässigen Material gebildet sind, vorgesehen, welche die Primäroptikelemente im oberen und unteren Bereich ihrer Lichtaustrittsflächen miteinander verbinden, wobei der obere Steg einerseits in optischer Hinsicht als auch in mechanischer Hinsicht von Bedeutung ist, während der untere Steg hauptsächlich in mechanischer Hinsicht von Bedeutung ist.

Vorzugsweise ist der zumindest eine Verbindungssteg einstückig mit den Lichtaustrittsflächen der Primäroptikelemente bzw. mit den Primäroptikelementen ausgebildet, d.h. die einzelnen Primäroptikelemente und der oder die Verbindungsstege bilden ein einziges Element, die sogenannte Primäroptik.

Unabhängig davon, dass ob die Stege und Primäroptikelemente miteinander einstückig verbunden sind oder nicht ist es von Vorteil, wenn die Lichtaustrittsflächen der Primäroptikelemente und jene des zumindest einen Verbindungssteges eine gemeinsame Lichtaustrittsfläche bilden, d.h. dass sie in einer gemeinsamen Ebene liegen und vorzugsweise auch ohne Unterbrechung, d.h. ohne einen Spalt etc., miteinander verbunden sind.

Um optimale optische Effekte zur erreichen, ist vorgesehen, dass sich der zumindest eine Verbindungssteg in vertikaler Richtung nach oben/unten jeweils über eine gewisse, definierte Höhe über die Lichtaustrittsflächen der Primäroptikelemente hinaus erstreckt.

In obigem Sinne ist es auch, wenn sich der zumindest eine Verbindungssteg in horizontaler Richtung, seitlich über eine gewisse Länge über die Lichtaustrittsflächen der Primäroptiken hinaus erstreckt.

Weiters ist es zweckmäßig, wenn sich der zumindest eine Verbindungssteg in horizontaler Richtung nach hinten in Richtung der Lichtquellen erstreckt und über eine gewisse Erstreckung mit den Primäroptiken verbunden ist.

Die Auslegung des oder der Verbindungsstege, insbesondere die Erstreckung des/der Verbindungsstege(s) nach hinten hat einerseits Auswirkungen auf die Homogenität des Lichtbildes, welche andererseits mit einer Reduzierung des Maximums in der Lichtverteilung eingeht, d.h., je homogener das Lichtbild gewählt wird, umso stärker wird das Maximum reduziert.

Je nach gewünschten Effekten ist daher vorgesehen, dass die Erstreckung des zumindest einen Verbindungssteges nach unten/oben und/oder die Hinauserstreckung des zumindest einen Verbindungssteges seitlich über die Lichtaustrittsflächen der Primäroptikelemente hinaus und/oder die Erstreckung des zumindest einen Verbindungssteges in horizontaler Richtung nach hinten, insbesondere die Erstreckung, über welche der zumindest eine Verbindungssteg mit den Primäroptikelementen verbunden ist, derart gewählt ist/sind, dass sich der gewünschte Grad bezüglich der Homogenität des Lichtbildes und der gewünschte Grad der Reduzierung des Maximums in der Lichtverteilung ergeben.

In einem Scheinwerfer kommen, wie weiter unten beschrieben, mehrere LED-Lichtquellenmodule zum Einsatz. Grundsätzlich ist dabei vorgesehen, dass diese, so weit es möglich ist, einen identischen Aufbau aufweisen, insbesondere auch, dass sie identische Primäroptikelemente bzw. Primäroptiken (= Primäroptikelemente verbunden mit einem oder zwei Stegen) aufweisen. Prinzipiell kann aber aus optischen Gründen auch vorgesehen sein, dass sich die Module, insbesondere die Primäroptiken, und hier insbesondere die Ausgestaltung des zumindest einen Verbindungsstege, voneinander unterscheiden, damit eine optimale Anpassung des gewünschten Lichtbildes erfolgen kann.

Licht von den LEDs pflanzt sich in den Primäroptikelementen in Folge von Totalreflexion fort. Damit eine ausreichende Menge an Licht in die lichtdurchlässigen Bereiche, d.h. in den oder die Verbindungsstege eintreten kann, ist es wie oben beschrieben daher günstig, wenn diese über eine gewisse Erstreckung mit den Primäroptiken verbunden - im Sinne von einander kontaktieren, vorzugsweise miteinander verbunden sein, insbesondere einstückig - sind.

Optisch günstig kann es auch sein, wenn der zumindest eine, insbesondere der obere Verbindungssteg in Richtung der Lichteinkoppelstellen der Primäroptikelemente sich, beispielsweise keilförmig, verjüngend ausgebildet ist.

Diese Ausgestaltung bringt deutliche Verbesserungen in optischer Hinsicht im Vergleich mit einer quaderförmigen, also sich nicht verjüngenden Ausgestaltung des Verbindungssteges. Dies gilt insbesondere, je weiter sich der Verbindungssteg nach hinten erstreckt. Außerdem kann durch die Keilform Material gespart werden, was zu einer Kostenreduktion führt. Insbesondere kann es günstig sein, wenn sich die Primäroptikelemente von ihren Lichteinkoppelstellen zu den Lichtaustrittsflächen hin aufweiten, wobei sich nach unten hin verlaufend die Primäroptikelemente stärker aufweiten als nach oben hin.

Die Primäroptikelemente weisen z.B. eine keilförmige Gestalt auf, wobei das Element nach unten hin stärker aufgeht.

Grundsätzlich sind relativ beliebige Formen für die Lichtaustrittsflächen der Primäroptikelemente verwendbar. Als günstig hat es sich herausgestellt, wenn die Lichtaustrittsflächen der Primäroptikelemente rechteckförmig ausgebildet sind. Entsprechende Primäroptiken sind einfach herzustellen und weisen hinsichtlich der Überlagerung der von den Primäroptiken über die Sekundäroptiken erzeugten Segmente der Lichtverteilung gute optische Eigenschaften auf. Mit solchen Lichtaustrittsflächen kann außerdem über die gesamte Höhe der Lichtverteilung in horizontaler Richtung eine homogene Lichtverteilung ohne Lücken im Lichtbild erzeugt werden

Für die meisten Anwendungen ausreichend ist es, wenn alle Lichtaustrittsflächen eine idente Gestalt aufweisen. Dies hat den Vorteil einer einfach Berechnung und Herstellung des Scheinwerfers und reduziert die Kosten des Scheinwerfers deutlich.

Allerdings kann auch vorgesehen sein, dass Lichtaustrittsflächen unterschiedlicher Gestalt, z.B. mit unterschiedlichen Breiten (horizontale Ausdehnung) verwendet werden. Beispielsweise können gewisse Bereiche der Lichtverteilung mit schmaleren Lichtaustrittsflächen erzeugt werden, wodurch sich dort eine feinere Segmentierung des Lichtbildes ergibt und kleinere bzw. schmälere Bereiche ausgeblendet werden können.

Weiters ist es günstig, wenn die Lichtaustrittsflächen der Primäroptikelemente parallel zueinander und mit identischer Ausrichtung angeordnet sind.

Durch die parallele und identische Ausrichtung kann auf einfache Weise auch in vertikaler Richtung und auf einfache Weise ein gesetzeskonformes Lichtbild erzeugt werden.

Von besonderem Vorteil ist es, wenn die Lichtaustrittsflächen der Primäroptikelemente eines LED-Lichtquellen-Moduls in horizontalem Abstand nebeneinander angeordnet sind.

Einerseits lässt sich eine solche Anordnung in der Praxis ohne besondere Schwierigkeiten realisieren, andererseits bilden so die Lichtaustrittsflächen über die Sekundäroptik scharf begrenzte Segmente im Lichtbild ab, deren Überlagerung dann das gesamte Lichtbild ergibt. Durch Abschalten von einer oder mehreren LED-Lichtquellen lassen sich bei einer solchen Anordnung definierte Bereiche im Lichtbild optimal ausblenden.

Wie oben schon angesprochen, ist jedem LED-Lichtquellen-Modul eine Sekundäroptik zugeordnet, welche die von den Lichtaustrittsflächen der Primäroptikelemente erzeugten Lichtsegmente - im in ein Fahrzeug eingebauten Zustand des Scheinwerfers - in einen vor dem Fahrzeug liegenden Bereich abbildet.

Durch die erfindungsgemäße Anordnung der LED-Lichtquellen in zwei oder mehr LED-Lichtquellen-Modulen kann eine homogene Lichtverteilung, z.B. eine Fernlichtverteilung, durch entsprechende horizontale Aneinanderreihung und/oder Überlagerung der einzelnen Lichtsegmente erzeugt werden, aus welcher Lichtverteilung durch Abschalten einzelner oder mehrerer LED-Lichtquellen ganz spezifische Bereiche der Lichtverteilung "ausgeblendet", d.h. nicht beleuchtet werden können, etwa um eine Blendung des Gegenverkehrs zu vermeiden.

Beispielsweise können die einzelnen Lichtsegmente in horizontaler Richtung unmittelbar aneinander angrenzend angeordnet sein. Damit es zu keinen allzu abrupten Übergängen kommt oder Kanten in der Lichtverteilung zu sehen sind, können zusätzlich noch ein oder mehrere andere Lichtsegmente in solchen Bereichen aneinanderstoßender Lichtsegmente überlagert werden. Dies hat auch den Vorteil, dass wie später noch eingehend erörtert, durch Ausblenden von z.B. zwei Lichtsegmenten Bereiche aus der Lichtverteilung "ausgeblendet" bzw. nicht beleuchtet werden können, die schmäler als ein Lichtsegment sind.

Bei einer konkreten Form sind die Lichtaustrittsflächen in vertikaler Richtung stehend, mit größerer Höhe als Breite, ausgebildet sind, z.B. in Form von Rechtecken oder Ellipsen etc.

Durch diese stehende Form mit größerer Höhe und geringerer Breite wird mit einer Lichtaustrittsfläche ein schmaler Winkelbereich in horizontaler Richtung beleuchtet, in vertikaler Hinsicht kann der gesamte Bereich für diesen horizontalen Winkelbereich mit dieser einen Lichtaustrittsfläche beleuchtet werden.

Von besonderem Vorteil ist es, wenn benachbarte Lichtaustrittsflächen der Primäroptikelemente eines LED-Lichtquellen-Moduls einen Normalabstand zueinander aufweisen, welcher der Breite einer Lichtaustrittsfläche entspricht, und wenn vorzugsweise eine erste Gesamtanordnung der Lichtaustrittsflächen eine erste definierte Position in Bezug auf die optische Achse ihrer Sekundäroptik einnimmt, und wobei eine zweite/dritte/vierte ... n-te Gesamtanordnung in Bezug auf die optische Achse ihrer Sekundäroptik im Vergleich zu der ersten Gesamtanordnung um den halben/einfachen/zweifachen/vierfachen/((n-1)/2)-fachen Normalabstand zwischen zwei benachbarten Lichtaustrittsflächen eines LED-Lichtquellen-Moduls verschoben ist.

Es ergibt sich dann eine Anordnung, bei welcher - abgesehen von den horizontalen Randbereichen - durch Ausblenden von zwei Lichtquellen des gesamten Scheinwerfers ein scharfer Bereich, welcher der halben Breite einer Lichtaustrittsfläche entspricht, ausgeblendet werden kann.

Bei einer konkreten erprobten Ausführungsform der Erfindung sind bei drei oder mehr Primäroptikelementen die Abstände zwischen Lichtaustrittsflächen benachbarter Primäroptikelemente gleich und es sind vorzugsweise alle Abstände zwischen den Lichtaustrittsflächen benachbarter LED-Lichtquellen über den gesamten Scheinwerfer identisch.

Dadurch ergibt sich ein einfacher Aufbau mit identischen Modulen, mit dem eine homogene Lichtverteilung erzielt werden kann.

Ein erfindungsgemäßer LED-Kraftfahrzeugscheinwerfer zur Erzeugung einer dynamischen Lichtverteilung, umfasst zwei oder mehrere LED-Lichtquellen-Module wie oben beschrieben, wobei vorzugsweise die Sekundäroptikelemente der LED-Lichtquellen-Module und die Anordnung der Lichtaustrittsflächen der Primäroptikelemente derart aufeinander abgestimmt sind, dass die Lichtsegmente aus den einzelnen LED-Lichtquellen-Modulen in horizontaler Richtung zueinander versetzt abgebildet sind, und wobei die einzelnen LED-Lichtquellen getrennt ansteuerbar sind.

Von besonderem Vorteil ist es bei einem solchen Scheinwerfer, wenn der Verlauf der zumindest einen Blendenkante bei allen LED-Lichtquellen-Modulen identisch ist, insbesondere dass bei zwei Blendenkanten pro LED-Lichtquellen-Modul die oberen Blendenkanten einen identischen Verlauf aufweisen und/oder die unteren Blendenkanten einen identischen Verlauf aufweisen.

Dies bringt insbesondere in Hinblick auf eine einfache Fertigung der Blenden, den Zusammenbau der Module und die Lagerhaltung große Vorteile.

Bei einer konkreten Version ist vorgesehen, dass die jeweils zumindest eine Blendenkante in Bezug auf die Gesamtlichtaustrittsflächen in den unterschiedlichen LED-Lichtquellen-Modul unterschiedlich angeordnet sind.

Bei einer Variante ist vorgesehen, dass die LED-Lichtquellen-Module in einer horizontalen Reihe angeordnet sind.

Auf diese Weise können die einzelnen Segmente der Primäroptiken nebeneinander und sich überlappend zur Bildung der gewünschten Lichtverteilung vor dem Fahrzeug abgebildet werden.

Außerdem ist vorgesehen, dass die Brennpunkte der Sekundäroptikelemente der LED-Lichtquellen-Module in einer gemeinsamen Vertikalebene, welche von den Gesamtlichtaustrittsflächen der Primäroptiken der LED-Lichtquellen-Module aufgespannt ist, sowie in einer gemeinsamen Horizontalebene liegen.

Schließlich ist noch vorgesehen, dass - in Bezug auf die jeweilige Gesamtlichtaustrittsfläche der Primäroptiken - die Brennpunkte der Sekundäroptiken der einzelnen LED-Lichtquellen-Module seitlich, d.h. in horizontaler Richtung zueinander versetzt angeordnet sind.

Konkret ist dabei vorgesehen, dass die Brennpunkte der Sekundäroptikelemente in einem seitlichen Randbereich der Gesamtlichtaustrittsfläche der jeweils zugehörigen Primäroptik liegen, wobei in einem ersten äußeren LED-Lichtquellen-Modul der Brennpunkt dem Rand der Gesamtlichtaustrittsfläche am nächsten liegt, und mit Fortschreiten in Richtung der zweiten äußeren LED-Lichtquellen-Moduls der Brennpunkt sich vom Rand wegbewegt.

Die Brennpunkte entfernen sich also von dem einem Rand weg, aber nur soweit, dass diese nach wie vor im "Randbereich" verbleiben. D.h. die beiden äußeren Brennpunkte liegen in etwa im Bereich der Breite eines Segmentes, d.h. der Breite der Lichtaustrittsfläche eines Primäroptikelementes auseinander.

Vorteilhafterweise ist auch noch vorgesehen, dass bei dem Fahrzeug-innern LED-Lichtquellen-Modul der Brennpunkt dem Rand der Gesamtlichtaustrittsfläche der Primäroptik am nächste kommt, und bei dem Fahrzeug-äußeren LED-Lichtquellen-Modul der Brennpunkt am weitesten von dem Rand der Gesamtlichtaustrittsfläche der zugehörigen Primäroptik entfernt ist.

Im Sinne eines einfachen kostengünstigen Aufbaus des Scheinwerfers ist es, wenn die einzelnen LED-Lichtquellen-Module identische Sekundäroptikelemente aufweisen.

Vorzugsweise sind alle Abstände zwischen Lichtaustrittsflächen benachbarter LED-Lichtquellen über den gesamten Scheinwerfer identisch, wodurch sich ein einfacher Aufbau mit identischen Modulen ergibt, mit dem eine grundsätzlich möglichst homogene Lichtverteilung erzielt werden kann.

An dieser Stelle sei kurz erwähnt, dass unter "homogene nicht verstanden wird, dass über den beleuchteten Bereich das Lichtbild überall gleich hell ist, sondern, dass im Lichtbild die Übergänge zwischen Bereichen unterschiedlicher Helligkeit stetig sind und keine scharfen Übergänge auftreten. Das Gesamtlichtbild sollte nicht "fleckig" sein sondern fließend Übergänge von helleren zu dunkleren Bereichen aufweisen.

Durch die vorliegende Erfindung kann das Lichtbild noch zusätzlich deutlich verbessert werden.

Konkret ist dabei weiters vorgesehen, dass die Gesamtanordnung der Lichtaustrittsflächen eines LED-Lichtquellen-Moduls in Bezug auf die optische Achse des Sekundäroptikelementes in horizontaler Richtung eine definierte Position einnimmt, und wobei die unterschiedlichen Gesamtanordnungen der einzelnen LED-Lichtquellen-Module voneinander unterschiedliche definierte Position in horizontaler Richtung in Bezug auf die optische Achse ihres jeweils zugeordneten Sekundäroptikelementes aufweisen.

Es kann vorgesehen sein, dass die Lichtaustrittsflächen aller LED-Lichtquellen-Module des Scheinwerfers jeweils auf einer Seite einer Vertikalebene durch die optische Achse der ihnen jeweils zugeordneten Sekundäroptik angeordnet sind.

Außerdem kann vorgesehen sein, dass genau eine Lichtaustrittsfläche aller Lichtaustrittsflächen eines Scheinwerfers die optische Achse der ihr zugeordneten Sekundäroptik schneidet.

Dabei ist vorgesehen, dass eine LED-Lichtquelle zumindest zwei horizontal übereinander angeordnete Leuchtdioden umfasst, welche Leuchtdioden unabhängig voneinander ansteuerbar sind, und wobei jede der zumindest zwei Leuchtdioden über die Lichtaustrittsfläche des Primäroptikelementes als horizontale Lichtsegmente - innerhalb des vertikalen von dem Primäroptikelemente abgebildeten Lichtsegmentes - abgebildet werden.

Vorzugsweise ist jede Leuchtdiode einer LED-Lichtquelle separat ansteuerbar.

Bei einem erfindungsgemäßen Fahrzeugscheinwerfersystem mit zwei Scheinwerfern wie oben beschrieben, wobei der in einem in das Fahrzeug eingebauten Zustand linke Scheinwerfer auf der Fahrbahn den linken Teil der Lichtverteilung und der rechte Scheinwerfer den rechten Teil der Lichtverteilung erzeugt, ist vorgesehen, dass vorzugsweise zumindest jede LED-Lichtquelle, vorzugsweise jede Leuchtdiode der beiden Scheinwerfer separat ansteuerbar ist.

Insbesondere ist vorgesehen, dass der linke und der rechte Scheinwerfer in Hinblick auf die Anordnung der Brennpunkte der Sekundäroptiken in Bezug auf die zugeordneten Primäroptiken und in Hinblick auf den Verlauf der Blendenkanten einen spiegelbildlichen Aufbau aufweisen.

Im Folgenden ist die Erfindung an Hand der Zeichnung näher erläutert. In dieser zeigt
Fig.1 eine perspektivische Ansicht eines Scheinwerfer mit mehreren (vier) LED-Lichtquellenmodulen zur Erzeugung eines Lichtbildes,
Fig. 2 eine vergrößerte Darstellung eines einzelnen LED-Lichtquellenmoduls aus Figur 1,
Fig. 3 eine schematische Gegenüberstellung eines linken Scheinwerfers (unten) und eines rechten Scheinwerfers (oben) und deren spiegelbildliche Anordnung,
Fig. 4 eine Ansicht des Moduls aus Figur 2 von oben,
Fig. 5 eine perspektivische Rückansicht des Moduls aus Figur 2,
Fig. 6 eine beispielhafte Lichtverteilung eines einzelnen Moduls ohne erfindungsgemäße Blendenanordnung,
Fig. 7 eine beispielhafte Lichtverteilung eines einzelnen Moduls bei Verwendung einer erfindungsgemäßen Blendenanordnung,
Fig. 8 eine perspektivische Ansicht eines weiteren Scheinwerfer mit mehreren (vier) LED-Lichtquellenmodulen zur Erzeugung eines Lichtbildes,
Fig. 9 eine vergrößerte Darstellung eines einzelnen LED-Lichtquellenmoduls aus Figur 8,
Fig. 10 das Modul aus Figur 9 in einer Ansicht von vorne,
Fig. 11 das Modul aus Figur 9 in einer Seitenansicht,
Fig. 12 das Modul aus Figur 9 in einer perspektivischen Rückansicht,
Fig. 13 eine perspektivische Ansicht eines Lichtquellenmoduls, bei welchem die Blendenanordnung mit dem Vorsatzoptikhalter (Primäroptikhalter) verbunden bzw. einstückig ausgebildet ist,
Fig. 14 das Modul aus Figur 13 in Explosionsdarstellung, und
Fig. 15 ein Lichtquellemodul mit gekrümmter Blende in einer Ansicht von oben.

Figur 1 zeigt einen LED-Kraftfahrzeugscheinwerfer SW1 zur Erzeugung einer dynamischen Lichtverteilung, hier einen linken Scheinwerfer, mit vier in einer Reihe angeordneten LED-Lichtquellenmodul M1 - M4. Jedes LED-Lichtquellen-Modul M1 - M4 weist eine Sekundäroptik S1, S2, S3, S4 auf, welche das von der Gesamtlichtaustrittsfläche GLF einer Primäroptik PG austretende Licht - im in ein Fahrzeug eingebauten Zustand des Scheinwerfers SW1 - als Lichtbild in einen vor dem Fahrzeug liegenden Bereich abbildet.

Figur 2 zeigt ein solches LED-Lichtquellenmodul M1 (M2, M3, M4), ohne Sekundäroptik, in einer detaillierten Darstellung. Das LED-Lichtquellenmodul M1 umfasst mehrere LED-Lichtquellen LEQ, hier konkret vier solche LED-Lichtquellen, welche wiederum aus jeweils zumindest einer Leuchtdiode bestehen. In Figur 2 sind die einzelnen Leuchtdioden nicht erkennbar, Figur 10 beispielsweise zeigt LED-Lichtquellen LEQ mit jeweils genau zwei Leuchtdioden LED1, LED2.

Figuren 4 und 5 zeigen das LED-Lichtquellenmodul aus Figur 2 noch in einer Ansicht von oben sowie in einer perspektivischen Ansicht von schräg hinten.

Jede LED-Lichtquelle LEQ koppelt Licht in ein zugeordnetes Primäroptikelement P1 - P4 ein, welches über die jeweilige Lichtaustrittsfläche L1 - L4 des Primäroptikelementes P1 - P4 wieder austritt. Diese Lichtaustrittsflächensegmente L1 - L4 werden als Lichtsegmente im Lichtbild abgebildet, die Überlagerung der Segmente der einzelnen Module M1 - M4 des (linken) Scheinwerfers sowie jene des rechten Scheinwerfers ergeben dann die Gesamtlichtverteilung.

Die Lichtaustrittsfläche L1 - L4 bilden die Gesamtlichtaustrittsfläche GLF, wobei bei dieser Variante der Erfindung vorteilhafterweise die Primäroptikelemente P1 - P4 in einem oberen Bereich mit einem Verbindungssteg VS1 und vorzugsweise auch in einem unteren Bereich mit einem solchen Steg VS2 verbunden sind. In diese Stege VS1, VS2 kann ebenfall Licht von den LED-Lichtquellen LEQ eintreten, welches dann über die Lichtaustrittsflächen LF1, LF2 der Stege VS1, VS2 wieder austritt und zur Lichtverteilung beiträgt und diese homogenisiert.

Die Lichtaustrittsflächen LF1, LF2 der beiden Stege sind somit Bestandteil der Gesamtlichtaustrittsfläche GLF, und die Primäroptikelemente P1 - P4 und die beiden Stege VS1, VS2, welche vorzugsweise einstückig und aus demselben Material gebildet sind, bilden die sogenannten Primäroptik.

Zwischen der (Gesamt-)Lichtaustrittsfläche GLF der Primäroptik PG und der Sekundäroptik ist nach der Erfindung eine Blendenanordnung BAO, welche bei dem gezeigten Beispiel zwei optisch wirksame Blendenkante BK1, BK2 aufweist, welche derart angeordnet sind und/oder verlaufen, dass in einem oberen und/oder unteren Bereich des Lichtbildes auftretende, unerwünschte Verzerrungen zumindest teilweise im Lichtbild ausgeblendet werden.

Bei der schematischen Variante nach Figur 2 sind die beiden Blendenkanten BK1, BK2 als Kanten von zwei ebenen Blenden BLE1, BLE2 ausgebildet.

Die Blendenkanten BK1, BK2 bzw. deren Projektion in eine Vertikalebene weist beispielsweise einen gekrümmten Verlauf auf. Eine Blendenkante besteht also in einer Projektion in die Vertikalebene aus einer oder mehreren gekrümmten Kurvenabschnitten.

Figur 3 zeigt schematisch ein Fahrzeugscheinwerfersystem bestehend aus einem rechten Scheinwerfer SWr, der in der Figur 3 oben dargestellt ist, sowie einem linken Scheinwerfer SW1, der unten dargestellt ist. In der Realität sind diese beiden Scheinwerfer natürlich links und rechts, vorzugsweise in den Eckbereichen der Fahrzeugfront eines Fahrzeuges angeordnet und nicht, wie dargestellt, übereinander.

Bei der gezeigten Variante weisen die Module M1 - M4 (M1' - M4') eines Scheinwerfers nahezu identischen Aufbau auf, d.h. es werden identische Primäroptiken PG und identische Blendenanordnungen, d.h. identische Blendenkanten BK1, BK2 verwendet.

Der Unterschied zwischen den einzelnen Modulen M1 - M4 (M1' - M4') besteht in der Lage der Blendenkanten BK1, BK2 in Bezug auf die Lichtaustrittsflächen GLF der Primäroptiken PG, wie dies im Folgenden noch näher erörtert wird.

Die Sekundäroptiken sind in der Regel grundsätzlich auch identisch, unterscheiden sich aber innerhalb eines Scheinwerfers und zwischen den Scheinwerfern durch unterschiedlichen Designbeschnitt.

Die Gesamtlichtaustrittsfläche GLF der Primäroptiken PG, gebildet aus den Lichtaustrittsflächen L1 - L4 der Primäroptikelemente P1 - P4 und den Lichtaustrittsflächen LF1, LF2 der Verbindungsstege VF1, VF2 weist eine definierte Höhen- und Breitenausdehnung, beispielsweise in Form eines Rechteckes, auf. Die Gesamtlichtaustrittsfläche GLF ist dann dieses Rechteck, abzüglich jener Bereiche, in welchen sich keine Lichtaustrittsfläche befindet, also insbesondere jene Bereiche zwischen den Primäroptikelementen und seitlich neben den beiden äußeren Primäroptikelementen.

Betrachtet man den linken Scheinwerfer SW1 (für den rechten Scheinwerfer SWr gelten diese Überlegungen analog), so erkennt man, dass die Brennpunkte FS1, FS2, FS3, FS4 (rechter Scheinwerfer SWr: FS1' - FS4') der (nicht dargestellten) Sekundäroptikelemente in einem seitlichen Randbereich RB1 der Gesamtlichtaustrittsfläche GLF liegen. Die Kanten BK1, BK2 weisen einen Verlauf/eine Kontur auf, bei welchem die Kanten BK1, BK2 zu dem Brennpunkt FS1, FS2, FS3, FS4 (d.h. zu einer Horizontalebene EH durch den Brennpunkt im Brennpunkt) einen größeren Normalabstand aufweisen als zu der Horizontalebene EH durch den Brennpunkt in einem dem Randbereich RB1, in welchem sich der Brennpunkt FS1, FS2, FS3, FS4 befindet, gegenüberliegenden Randbereich RB2 der Gesamtlichtaustrittsfläche GLF.

In dem vom Brennpunkt weiter entfernten Randbereich RB2 hat die Blendenkante also einen geringeren (Normal-)Abstand zu dieser Horizontalebene als im Bereich RB1 des Brennpunktes. Für unterschiedliche Module M1 - M4 liegt der Brennpunkt, wie in Figur 3 ersichtlich, an unterschiedlichen Stellen, aber immer in dem Randbereich RB1.

Der Brennpunkt einer Sekundäroptik liegt dabei in der (vertikalen) Ebene der Lichtaustrittsflächen der Primäroptik, dort, wo die optische Achse der Sekundäroptik die Ebene "durchstößt".

Der Normalabstand der Blendenkante BK1, BK2 zu dem Brennpunkt FS1, FS2, FS3, FS4 des Sekundäroptikelementes S1 - S4 stellt den größten Abstand der Blendenkante BK1, BK2 zu der Horizontalebene EH dar. Zu dem von dem Brennpunkt FS1, FS2, FS3, FS4 weiter entfernten Randbereich RB2 hin nimmt der Normalabstand zu der Horizontalebene EH ab.

Die oben beschriebenen Maßnahmen sorgen dafür, dass in den Bereichen, aus welchen die Verzerrungen stammen, dass Licht entsprechend abgeschottet wird, während Licht aus den Bereichen mit geringer oder gar keiner Verzerrung im Lichtbild wenig oder gar nicht abgeschottet wird.

Wie weiters zu erkennen ist, ist es von Vorteil, wenn der Normalabstand der Blendenkanten BK1, BK2 zu den Brennpunkten FS1, FS2, FS3, FS4 den größten Abstand der jeweiligen Blendenkante BK1, BK2 zu der Horizontalebene EH darstellt, und dass vorzugsweise über den den Brennpunkt FS1, FS2, FS3, FS4 aufweisenden Randbereich RB1 hinaus der Normalabstand zu der Horizontalebene EH dann gleich bleibt.

Der Verlauf der Blendenkanten BK1, BK2 kann voneinander "unabhängig" sein, die Blendenkanten eines Moduls können aber auch, wie in Figur 3 gezeigt einen bezüglich einer horizontalen Symmetrieebene (welche unterhalb der Ebene EH liegt) gespiegelten Verlauf aufweisen. D.h. die obere Kante, gespiegelt um die Symmetrieebene, ergibt die untere Kante.

Die Horizontalebene durch den Brennpunkt der Sekundäroptik liegt in dem gezeigten Beispiel, bei dem ein Fernlicht und/oder Teilfernlicht erzeugt wird, oberhalb dieser horizontalen Symmetrieebene durch die Gesamtlichtaustrittsfläche (siehe oben).

Bei einem Scheinwerfer etwas für Abblendlicht liegt die Ebene EH in der Symmetrieebene der Primäroptiken.

Die obere Kante BK1 weist also bei dem gezeigten Beispiel einen geringeren Normalabstand, vorzugsweise entlang der gesamten Horizontalerstreckung, zu einer Horizontalebene EH durch den Brennpunkt FS1, FS2, FS3, FS4 des Sekundäroptikelementes S1 - S4 auf als die untere Kante BK2 (jeweils in Bezug auf einen definierten Punkt entlang der Horizontalebene).

Zur Erzeugung eines gewünschten Lichtbildes (Fernlicht, Teilfernlicht) liegt die Horizontalebene durch den Brennpunkt der Sekundäroptik, oberhalb dieser Symmetrieebene, weshalb sich die unterschiedlichen Abstände der beiden Blendenkanten zu der Horizontalebene durch den Brennpunkt der Sekundäroptik ergeben.

Das Lichtbild wird im unteren Bereich entsprechend weniger beschnitten als im oberen Bereich (der untere Bereich ergibt sich durch Projektion des oberen Bereiches der Lichtaustrittsfläche mittels der Sekundäroptik und umgekehrt).

Grundsätzlich gilt, dass die obere und die untere Kante bezüglich des konkreten Verlaufes eine beliebige, insbesondere beliebig voneinander abweichende Gestalt aufweisen können, d.h. allfällige Symmetrien zwischen oberer und unterer Kante sind nicht unbedingt notwendig.

Die Sekundäroptikelemente der LED-Lichtquellen-Module M1, M2, M3, M4; M1', M2', M3', M4' und die Anordnung der Lichtaustrittsflächen GLF der Primäroptiken PG sind derart aufeinander abgestimmt, dass die Lichtsegmente aus den einzelnen LED-Lichtquellen-Modulen M1, M2, M3, M4; M1', M2', M3', M4' in horizontaler Richtung zueinander versetzt abgebildet sind. Die einzelnen LED-Lichtquellen sind getrennt ansteuerbar.

Die LED-Lichtquellen-Module M1 - M4; M1 - M4' eines Scheinwerfers sind jeweils in einer horizontalen Reihe angeordnet, sodass die einzelnen Segmente der Primäroptiken nebeneinander liegen und sich überlappend zur Bildung der gewünschten Lichtverteilung vor dem Fahrzeug abgebildet werden.

Die Brennpunkte FS1 - FS4, FS1' - FS4' der Sekundäroptikelemente der LED-Lichtquellen-Module liegen in einer gemeinsamen Vertikalebene, welche von den Gesamtlichtaustrittsflächen GLF der Primäroptiken PG der LED-Lichtquellen-Module aufgespannt wird, sowie in einer gemeinsamen Horizontalebene EH.

Inn Bezug auf die jeweilige Gesamtlichtaustrittsfläche GLF der Primäroptiken PG sind die Brennpunkte FS1 - FS4, FS1' - FS4' der Sekundäroptiken der einzelnen LED-Lichtquellen-Module seitlich, d.h. in horizontaler Richtung zueinander versetzt angeordnet.

Auf diese Weise wird eine optimale Überlappung der einzelnen Segmente der einzelnen Primäroptikelemente erreicht.

Konkret ist dabei vorgesehen, dass die Brennpunkte FS1 - FS4, FS1' - FS4' der Sekundäroptikelemente jeweils in einem seitlichen Randbereich RB1 der Gesamtlichtaustrittsfläche GLF der jeweils zugehörigen Primäroptiken PG liegen, wobei in einem ersten äußeren LED-Lichtquellen-Modul M1, M1' (das Fahrzeug-innere Modul) der Brennpunkt FS1, FS1' dem Rand der Gesamtlichtaustrittsfläche GLF am nächsten liegt, und mit Fortschreiten in Richtung des gegenüberliegenden äußeren LED-Lichtquellen-Moduls M4, M4' (Fahrzeug-äußere) des Scheinwerfers der Brennpunkt FS2 - FS4, FS2' - FS4' sich vom Rand wegbewegt.

Die Brennpunkte entfernen sich also von dem einen Rand weg, aber nur soweit, dass diese nach wie vor im "Randbereich" RB1 verbleiben. D.h. die beiden äußeren Brennpunkte (Figur 3: FS1, FS4 bzw. FS1', FS4') liegen in etwa im Bereich der Breite eines Segmentes, d.h. der Breite der Lichtaustrittsfläche eines Primäroptikelementes auseinander.

Die Verschiebung der einzelnen Brennpunkte in Bezug auf den Rand hängt von der Breite der Segmente (Breite der Lichtaustrittsflächen der Primäroptikelemente) ab und ist derart gewählt, dass sich eine gewünschte Homogenität und Auflösung der Lichtverteilung ergibt. Beispielsweise ist bei der gezeigten Variante vorgesehen, dass der Abstand von Brennpunkt FS1 zu FS3 (würden die vier Module gedanklich übereinander gelegt) genauso groß ist wie die Breite der Lichtaustrittsfläche der Vorsatzoptik. Somit ist gewährleistet, dass Modul M1 und Modul M3 eine volle Lichtverteilung ergeben (d.h. Modul M3 leuchtet in die Lücken von Modul M1). Die Brennpunkte von FS2 und FS4 haben ebenfalls den gleichen Abstand zueinander und ergeben ebenfalls eine volle Lichtverteilung. Jedoch ist der Abstand zwischen FS1 und FS2 bzw. FS3 und FS4 keine ganze, sondern nur eine halbe Segmentbreite. Durch diese Überlagerungen erhält man eine bessere Auflösung und die Homogenität des (Fern-)Lichtes wird ebenfalls besser.

Es ist also vorgesehen, dass bei dem Fahrzeug-innern LED-Lichtquellen-Modul M1 M1' der Brennpunkt FS1, FS1' dem Rand der Gesamtlichtaustrittsfläche GLF der Primäroptik PG am nächsten kommt, und bei dem Fahrzeug-äußeren LED-Lichtquellen-Modul M4, M4' der Brennpunkt FS4, FS4' am weitesten von dem Rand der Gesamtlichtaustrittsfläche GLF der zugehörigen Primäroptik PG entfernt ist.

Wie zu erkennen ist, ist die Blende bzw. sind die Blendenkanten fix in Bezug auf den Brennpunkt der Sekundäroptik angeordnet, d.h. bei einer konkreten Ausführungsform kann die Blende fix zur Projektionslinse (Sekundäroptik) positioniert werden.

Die Primäroptiken sind also zu den Projektionslinsen und Blenden horizontal seitlich verschoben. Die Projektionslinse kann also vorzugsweise mit der Blende eine bauliche Einheit bilden, beispielsweise kann die Blende auf dem Linsenhalter befestigt sein.

Figur 6 zeigt eine beispielhafte, schematische Lichtverteilung erzeugt mit einem einzelnen LED-Lichtquellenmodul ohne erfindungsgemäße Blendenanordnung. Wie man erkennen kann, wird das Lichtbild mit zunehmender Entfernung von der vertikalen 0°-Linie zunehmend verzerrt.

Figur 7 zeigt eine beispielhafte, schematische Lichtverteilung eines Moduls wie in Figur 6 verwendet, allerdings jetzt unter Zwischenschaltung einer erfindungsgemäßen Blendenanordnung. Wie in der Figur gut zu erkennen ist, weist hier das Lichtbild keine nennenswerten Verzerrungen mehr auf.

Figur 8 zeigt wieder - analog zu Figur 1 - einen Fahrzeugscheinwerfer mit vier LED-Lichtquellenmodulen M1 - M4 in einer Reihe. Die Blendenanordnung BAO umfasst hier - siehe dazu im Detail auch Figur 9 - zwei optisch wirksame Blendenkanten BK1, BK2, welche in einer einzigen Blenden BLE ausgebildet sind.

Wie in Figur 10 gut zu erkennen ist, bestehen die Blendenkanten BK1, BK2 bzw. die Projektionen der beiden Blendenkante BK1, BK2 in eine Vertikalebene aus mehreren geradlinigen Abschnitten A11, A12, A13, A14, A15, A16, A21, A22, A23, A24, A25, A26. Der Übergang zwischen zwei geradlinigen Abschnitten erfolgt dabei beispielsweise unstetig, z.B. wie gezeigt in Form einer Kante.

Figur 11 und 12 zeigen das Modul aus Figur 8 weiters noch in einer Ansicht von der Seite bzw. von schräg hinten.

Die Figuren 13 und 14 zeigen noch ein LED-Lichtquellenmodul mit einer Blendenanordnung BAO wie in Figur 8, mit dem Unterschied, dass die Blendenanordnung BAO einteilig mit einem Halter HAL für die Primäroptik PG ausgebildet ist. Mit anderen Worten gesprochen sind die Blendenkanten BK1, BK2 in dem Halter HAL für die Primäroptik PG ausgebildet. Der Halter HAL besteht grundsätzlich - nicht nur, wenn die Blendenkanten an ihm ausgebildet sind, - aus einem nicht lichtdurchlässigen Material, andernfalls könnte sich Licht auch in dem Halter ausbreiten, wodurch die optische Funktion - bis hin zum Nichtfunktionieren - beeinträchtigt werden würde. Mit dem Halter wird die Primäroptik PG an dem LED-Print PRI befestigt.

Bei den oben beschriebenen Ausführungsformen, die wenig Platz benötigen und optisch sehr gute Ergebnisse liefern, ist jeweils vorgesehen, dass die Blende eben ausgebildet ist bzw. dass die Blendenkanten BK1, BK2 in einer Vertikalebene, welche parallel zu der Gesamtlichtaustrittsfläche PG des Primäroptikelementes verläuft, liegen. Die Blende ist eben ausgebildet und steht normal auf die Lichtaustrittsrichtung im Strahlengang.

Figur 15 zeigt eine weitere Variante in einer Ansicht von oben, bei welcher die Blende BLE (und somit die eine oder die beiden Blendenkanten) in horizontaler Richtung gekrümmt ausgebildet ist, wobei die Krümmung vorzugsweise im Wesentlichen der Bildfeldwölbung des Sekundäroptikelementes entspricht bzw. dieser Bildfeldwölbung folgt. Die Blende BLE ist von der Lichtaustrittsfläche des Primäroptikelementes weggekrümmt.

Die Krümmung der zumindest einen Blendenkante (in einer horizontalen Ebene) folgt der Bildfeldwölbung der Sekundäroptik.

## Patentansprüche

1. LED-Lichtquellenmodul (M1 - M4, M1' - M4') für einen LED-Kraftfahrzeugscheinwerfer (SWl, SWr), insbesondere für einen LED-Kraftfahrzeugscheinwerfer (SWl, SWr) zur Erzeugung einer dynamischen Lichtverteilung,
wobei das LED-Lichtquellenmodul (M1 - M4, M1' - M4') zumindest eine LED-Lichtquelle (LEQ) aufweist,
wobei die zumindest eine LED-Lichtquelle (LEQ) aus zumindest einer Leuchtdiode (LED1, LED2) besteht, und wobei die zumindest eine Leuchtdiode (LED1, LED2) der zumindest einen LED-Lichtquelle (LEQ) Licht in ein zugeordnetes Primäroptikelement (P1 - P4) einkoppelt, wobei das eingekoppelte Licht zumindest teilweise aus einer Lichtaustrittsfläche (L1 - L4) des Primäroptikelementes (P1- P4) wieder austritt,
und wobei
das LED-Lichtquellen-Modul (M1 - M4, M1' - M4') eine Sekundäroptik (S1, S2, S3, S4) aufweist, welche das von der zumindest einen Lichtaustrittsfläche (L1 - L4) des zumindest einen Primäroptikelemente (P1 - P4) austretende Licht - im in ein Fahrzeug eingebauten Zustand des Scheinwerfers (SW) - als Lichtbild in einen vor dem Fahrzeug liegenden Bereich abbildet,
wobei
zwischen der zumindest einen Lichtaustrittsfläche (L1 - L4) des zumindest einen Primäroptikelementes (P1 - P4) und der Sekundäroptik (S1 - S4) eine Blendenanordnung (BAO) vorgesehen ist, welche Blendenanordnung (BAO) zumindest eine optisch wirksame Blendenkante (BK1, BK2) aufweist, **dadurch gekennzeichnet, dass** die Gesamtlichtaustrittsfläche (PG) gebildet aus der oder den Lichtflächen (L1 - L4) des einen oder der mehreren Primäroptikelemente (P1 - P4) eine definierte Höhen- und Breitenausdehnung, beispielsweise in Form eines Rechteckes, aufweist, und wobei
ein Brennpunkt (FS1, FS2, FS3, FS4) des Sekundäroptikelementes (S1 - S4) in einem seitlichen Randbereich der Gesamtlichtaustrittsfläche (PG) liegt, und wobei die
zumindest eine Blendenkante (BK1, BK2) einen Verlauf/eine Kontur aufweist, bei welchem
die Blendenkante (BK1, BK2) zu dem Brennpunkt (FS1, FS2, FS3, FS4) einen größeren Normalabstand entlang einer Normalen zu einer Horizontalebene (EH) durch den Brennpunkt (FS1, FS2, FS3, FS4) des Sekundäroptikelements (S1 - S4) aufweist als zu der Horizontalebene (EH) in einem dem Brennpunkt (FS1, FS2, FS3, FS4) gegenüberliegenden Randbereich der Gesamtlichtaustrittsfläche (PG), wobei der Normalabstand der Blendenkante (BK1, BK2) zu dem Brennpunkt (FS1, FS2, FS3, FS4) des Sekundäroptikelementes (S1 - S4) den größten Abstand der Blendenkante (BK1, BK2) zu der Horizontalebene (EH) darstellt, und wobei zu dem von dem Brennpunkt (FS1, FS2, FS3, FS4) weiter entfernten Randbereich hin der Normalabstand zu der Horizontalebene (EH) hin abnimmt,
sodass in einem oberen und/oder unteren Bereich des Lichtbildes auftretende, unerwünschte Verzerrungen zumindest teilweise im Lichtbild ausgeblendet werden.

2. LED-Lichtquellenmodul nach Anspruch 1, **dadurch gekennzeichnet, dass** der Normalabstand der Blendenkante (BK1, BK2) zu dem Brennpunkt (FS1, FS2, FS3, FS4) des Sekundäroptikelementes (S1 - S4) den größten Abstand der Blendenkante (BK1, BK2) zu der Horizontalebene (EH) darstellt, und dass vorzugsweise über den den Brennpunkt (FS1, FS2, FS3, FS4) aufweisenden Randbereich hinaus der Normalabstand zu der Horizontalebene (EH) gleich bleibt wie der Normalabstand der Blendenkante (BK1, BK2) zu dem Brennpunkt (FS1, FS2, FS3, FS4).

3. LED-Lichtquellenmodul nach Anspruch 1 oder 2, **dadurch gekennzeichnet, dass** die Blendenanordnung (BAO) zwei optisch wirksame Blendenkanten, eine obere Blendenkante (BK1) und eine untere Blendenkante (BK2) aufweist, wobei vorzugsweise die Blendenanordnung (BAO) aus einer Blende (BLE) oder zwei Blenden (BLE1, BLE2), welche die optisch wirksame(n) Blendenkante(n) (BK1, BK2) aufweist bzw. aufweisen, besteht.

4. LED-Lichtquellenmodul nach einem der Ansprüche 1 bis 3, **dadurch gekennzeichnet, dass** die Blendenanordnung (BAO), z.B. die eine oder die beiden Blenden, mit einem Halter (HAL) für die Primäroptik einstückig ausgebildet oder an diesem Halter befestigt ist.

5. LED-Lichtquellenmodul nach einem der Ansprüche 1 bis 4, **dadurch gekennzeichnet, dass** die Blendenanordnung (BAO), z.B. die eine oder die beiden Blenden, aus einem zumindest teilweise im optischen Bereich transparente Material gebildet ist, wobei vorzugsweise die Blendenanordnung bzw. die zumindest eine Blende mit einem halbtransparenten Material beschichtet ist.

6. LED-Lichtquellenmodul nach einem der Ansprüche 1 bis 5, **dadurch gekennzeichnet, dass** die zumindest eine Blende eben ausgebildet ist bzw. dass die zumindest eine Blendenkante (BK1, BK2) in einer Vertikalebene, welche vorzugsweise parallel zu der Gesamtlichtaustrittsfläche (PG) der Primäroptikelemente verläuft, liegt.

7. LED-Lichtquellenmodul nach einem der Ansprüche 1 bis 6, **dadurch gekennzeichnet, dass** die zumindest eine Blende bzw. die zumindest eine Blendenkante (BK1, BK2) in horizontaler Richtung gekrümmt ausgebildet ist, wobei die Krümmung vorzugsweise im Wesentlichen der Bildfeldwölbung des Sekundäroptikelementes (S1 - S4) entspricht bzw. dieser Bildfeldwölbung folgt.

8. LED-Lichtquellenmodul nach einem der Ansprüche 1 bis 7, **dadurch gekennzeichnet, dass** die Blendenkante (BK1, BK2) bzw. die Projektion der zumindest einen Blendenkante (BK1, BK2) in eine Vertikalebene einen gekrümmten Verlauf aufweist, wobei vorzugsweise der Übergang zwischen zwei gekrümmten Kurvenabschnitten unstetig, z.B. in Form einer Kante erfolgt, oder dass die Blendenkante (BK1, BK2) bzw. die Projektion der zumindest einen Blendenkante (BK1, BK2) in eine Vertikalebene aus einem oder mehreren geradlinigen Abschnitt(en) (A11, A12, A13, A14, A15, A16, A21, A22, A23, A24, A25, A26) besteht, wobei vorzugsweise der Übergang zwischen zwei geradlinigen Abschnitten unstetig, z.B. in Form einer Kante erfolgt.

9. LED-Lichtquellenmodul nach einem der Ansprüche 1 bis 8, **dadurch gekennzeichnet, dass** genau zwei Blendenkanten (BK1, BK2) vorgesehen sind, wobei die obere Kante (BK1) einen geringeren Normalabstand, vorzugsweise entlang der gesamten Horizontalerstreckung, zu einer Horizontalebene (EH) durch den Brennpunkt des Sekundäroptikelementes (S1 - S4) aufweist als die untere Kante (BK2).

10. LED-Lichtquellenmodul nach einem der Ansprüche 1 bis 9, **dadurch gekennzeichnet, dass** genau zwei Blendenkanten (BK1, BK2) vorgesehen sind, wobei die obere Kante (BK1) und die untere Kante (BK2) einen bezüglich einer horizontalen Symmetrieebene gespiegelten Verlauf aufweisen.

11. LED-Lichtquellenmodul nach einem der Ansprüche 1 bis 10, **dadurch gekennzeichnet, dass** die Lichtaustrittsflächen (L1 - L4) der Primäroptikelemente (P1 - P4) eines LED-Lichtquellenmoduls (M) mittels eines lichtdurchlässigen Materials miteinander verbunden sind, derart dass in die Primäroptikelemente (P1 - P4) eingekoppeltes Licht in das lichtdurchlässige Material eintreten und über eine Lichtaustrittsfläche (LF1, LF2) des lichtdurchlässigen Materials aus diesem wieder austreten kann, wobei vorzugsweise die Lichtaustrittsflächen (L1 - L4) der Primäroptikelemente (P1 - P4) in einer gemeinsamen Fläche liegen, und dass die Lichtaustrittsfläche (LF1, LF2) des lichtdurchlässigen Materials ebenfalls in der gemeinsamen Fläche der Lichtaustrittsflächen der Primäroptikelemente liegt.

12. LED-Lichtquellenmodul nach Anspruch 11, **dadurch gekennzeichnet, dass** zumindest ein im Wesentlichen horizontal verlaufender Verbindungssteg (VS1, VS2), welcher aus dem lichtdurchlässigen Material gebildet ist, vorgesehen ist, welcher die Primäroptikelemente (P1 - P4) im oberen und/oder unteren Bereich ihrer Lichtaustrittsflächen (L1 - L4) miteinander verbindet, wobei vorzugsweise zwei im Wesentlichen horizontal verlaufende Verbindungsstege (VS1, VS2), welche aus dem lichtdurchlässigen Material gebildet sind, vorgesehen sind, welche die Primäroptikelemente (P1 - P4) im oberen und unteren Bereich ihrer Lichtaustrittsflächen (L1 - L4) miteinander verbinden.

13. LED-Lichtquellenmodul nach Anspruch 11 oder 12, **dadurch gekennzeichnet, dass** die Lichtaustrittsflächen (L1 - L4) der Primäroptikelemente (P1 - P4) rechteckförmig ausgebildet sind, wobei vorzugsweise die Lichtaustrittsflächen (L1 - L4) in vertikaler Richtung stehend, mit größerer Höhe (h) als Breite (b), ausgebildet sind.

14. LED-Lichtquellenmodul nach einem der Ansprüche 11 bis 13, **dadurch gekennzeichnet, dass** alle Lichtaustrittsflächen (L1 - L4) eine idente Gestalt aufweisen.

15. LED-Lichtquellenmodul nach einem der Ansprüche 11 bis 14, **dadurch gekennzeichnet, dass** die Lichtaustrittsflächen (L1 - L4) der Primäroptiken (P1 - P4) parallel zueinander und mit identischer Ausrichtung angeordnet sind.

16. LED-Lichtquellenmodul nach einem der Ansprüche 11 bis 15, **dadurch gekennzeichnet, dass** die Lichtaustrittsflächen (L1 - L4) der Primäroptikelemente (P1 - P4) eines LED-Lichtquellen-Moduls (M; M1, M2, M3, M4) in horizontalem Abstand (A) nebeneinander angeordnet sind.

17. LED-Lichtquellenmodul nach einem der Ansprüche 14 bis 16, **dadurch gekennzeichnet, dass** bei drei oder mehr Primäroptiken (P1 - P4) die Abstände (A) zwischen Lichtaustrittsflächen (L1 - L4) benachbarter Primäroptiken (P1 - P4) gleich sind.

18. LED-Kraftfahrzeugscheinwerfer (SWl, SWr) zur Erzeugung einer dynamischen Lichtverteilung, umfassend zwei oder mehrere LED-Lichtquellen-Module (M1, M2, M3, M4; M1', M2', M3', M4') nach einem der Ansprüche 1 bis 17, wobei vorzugsweise die Sekundäroptikelemente (S1, S2, S3, S4) der LED-Lichtquellen-Module (M1, M2, M3, M4; M1', M2', M3', M4') und die Anordnung der Lichtaustrittsflächen (L1 - L4) der Primäroptikelemente derart aufeinander abgestimmt sind, dass von den Lichtaustrittsflächen (L1 - L4) der Primäroptikelemente (P1 - P4) erzeugte Lichtsegmente aus den einzelnen LED-Lichtquellen-Modulen (M1, M2, M3, M4; M1', M2', M3', M4') in horizontaler Richtung zueinander versetzt abgebildet sind, und wobei die einzelnen LED-Lichtquellen getrennt ansteuerbar sind.

19. Scheinwerfer nach Anspruch 18, **dadurch gekennzeichnet, dass** der Verlauf der zumindest einen Blendenkante (BK1, BK2) bei allen LED-Lichtquellen-Modulen (M1, M2, M3, M4; M1', M2', M3', M4') identisch ist, insbesondere dass bei zwei Blendenkanten (BK1, BK2) pro LED-Lichtquellen-Modul die oberen Blendenkanten (BK1) einen identischen Verlauf aufweisen und/oder die unteren Blendenkanten (BK2) einen identischen Verlauf aufweisen.

20. Scheinwerfer nach einem der Ansprüche 18 oder 19, **dadurch gekennzeichnet, dass** die zumindest eine Blendenkante (BK1, BK2) in Bezug auf die Gesamtlichtaustrittsflächen (GLF) in den unterschiedlichen LED-Lichtquellen-Modul unterschiedlich angeordnet sind.

21. Scheinwerfer nach einem der Ansprüche 18 bis 20, **dadurch gekennzeichnet, dass** die LED-Lichtquellen-Module (M1 - M4; M1 - M4') in einer horizontalen Reihe angeordnet sind, wobei vorzugsweise die Brennpunkte (SF1 - SF4) der Sekundäroptikelemente (S1 - S4) der LED-Lichtquellen-Module in einer gemeinsamen Vertikalebene, welche von den Gesamtlichtaustrittsflächen (GLF) der Primäroptiken (PG) der LED-Lichtquellen-Module aufgespannt ist, sowie in einer gemeinsamen Horizontalebene (EH) liegen, und wobei vorzugsweise - in Bezug auf die jeweilige Gesamtlichtaustrittsfläche (GLF) der Primäroptiken (PG) - die Brennpunkte (SF1 - SF4) der Sekundäroptiken (S1 - S4) der einzelnen LED-Lichtquellen-Module (M1 - M4) seitlich, d.h. in horizontaler Richtung zueinander versetzt angeordnet sind.

22. Scheinwerfer nach Anspruch 21, **dadurch gekennzeichnet, dass** die Brennpunkte (FS1, FS2, FS3, FS4) der Sekundäroptikelemente (S1 - S4) in einem seitlichen Randbereich der Gesamtlichtaustrittsfläche (GLF) der jeweils zugehörigen Primäroptik (PG) liegen, wobei in einem ersten äußeren LED-Lichtquellen-Modul (M1) der Brennpunkt (FS1) dem Rand der Gesamtlichtaustrittsfläche (GLF) am nächsten liegt, und mit Fortschreiten in Richtung der zweiten äußeren LED-Lichtquellen-Moduls (M4) der Brennpunkt (FS2, FS3, FS4) sich vom Rand wegbewegt, wobei vorzugsweise bei dem Fahrzeug-innern LED-Lichtquellen-Modul (M1) der Brennpunkt (FS1) dem Rand der Gesamtlichtaustrittsfläche (GLF) der Primäroptik (PG) am nächste kommt, und bei dem Fahrzeug-äußeren LED-Lichtquellen-Modul (M1) der Brennpunkt (FS4) am weitesten von dem Rand der Gesamtlichtaustrittsfläche (GLF) der zugehörigen Primäroptik (PG) entfernt ist.

23. Scheinwerfer nach einem der Ansprüche 18 bis 22, **dadurch gekennzeichnet, dass** die einzelnen LED-Lichtquellen-Module (M1 - M4; M1'- M4') identische Sekundäroptikelemente (S1, S2, S3, S4) aufweisen.

24. Scheinwerfer nach einem der Ansprüche 18 bis 23 **dadurch gekennzeichnet, dass** alle Abstände (A) zwischen Lichtaustrittsflächen (L1 - L4) benachbarter LED-Lichtquellen über den gesamten Scheinwerfer identisch sind.

25. Scheinwerfer nach einem der Ansprüche 18 bis 24, **dadurch gekennzeichnet, dass** die Gesamtanordnung der Lichtaustrittsflächen (L1 - L4, LF1, LF2) eines LED-Lichtquellen-Moduls (M1, M2, M3, M4) in Bezug auf die optische Achse (X) des Sekundäroptikelementes (S1, S2, S3, S4) in horizontaler Richtung eine definierte Position einnimmt, und wobei die unterschiedlichen Gesamtanordnungen der einzelnen LED-Lichtquellen-Module (M1, M2, M3, M4) voneinander unterschiedliche definierte Position in horizontaler Richtung in Bezug auf die optische Achse ihres jeweils zugeordneten Sekundäroptikelementes (S1, S2, S3, S4) aufweisen.

26. Scheinwerfer nach einem der Ansprüche 18 bis 25, **dadurch gekennzeichnet, dass** jede Leuchtdiode einer LED-Lichtquelle separat ansteuerbar ist.

27. Fahrzeugscheinwerfersystem mit zwei Scheinwerfern (SWl, SWr) nach einem der Ansprüche 18 bis 26, wobei der in einem in das Fahrzeug eingebauten Zustand linke Scheinwerfer (SWl) auf der Fahrbahn den linken Teil der Lichtverteilung und der rechte Scheinwerfer (SWr) den rechten Teil der Lichtverteilung erzeugt, wobei vorzugsweise zumindest jede LED-Lichtquelle, vorzugsweise jede Leuchtdiode der beiden Scheinwerfer separat ansteuerbar ist.

28. Fahrzeugscheinwerfer nach Anspruch 26 oder 27, **dadurch gekennzeichnet, dass** der linke und der rechte Scheinwerfer in Hinblick auf die Anordnung der Brennpunkte der Sekundäroptiken in Bezug auf die zugeordneten Primäroptiken und in Hinblick auf den Verlauf der Blendenkanten einen spiegelbildlichen Aufbau aufweisen.

## Claims

1. An LED light source module (M1 - M4, M1' - M4') for an LED motor vehicle headlight (SWl, SWr), in particular for an LED motor vehicle headlight (SWl), (SWr) for producing a dynamic light distribution,
wherein the LED light source module (M1 - M4, M1' - M4') has at least one LED light source (LEQ),
wherein the at least one LED light source (LEQ) consists of at least one light-emitting diode (LED1, LED2), and wherein the at least one light-emitting diode (LED1, LED2) of the at least one LED light source (LEQ) couples light into an associated primary optical element (P1 - P4), wherein the coupled-in light exits again at least in part from a light exit surface (L1 - L4) of the primary optical element (P1 - P4),
and wherein
the LED light source module (M1 - M4, M1' - M4') has a secondary optics (S1, S2, S3, S4), which projects the light exiting from the at least one light exit surface (L1 - L4) of the at least one primary optical element (P1 - P4) - in the state in which the headlight (SW) is installed in a vehicle - as a light pattern into a region located in front of the vehicle,
wherein
a diaphragm arrangement (BAO) is provided between the at least one light exit surface (L1 - L4) of the at least one primary optical element (P1 - P4) and the secondary optics (S1 - S4), which diaphragm arrangement (BAO) has at least one optically effective diaphragm edge (BK1, BK2), **characterised in that** the total light exit surface (PG) formed from the light surface(s) (L1 - L4) of the one or more primary optical elements (P1 - P4) has a defined height and width extension, for example in the form of a rectangle, and wherein
a focal point (FS1, FS2, FS3, FS4) of the secondary optical element (S1 - S4) lies in a lateral edge region of the total light exit surface (PG), and wherein the
at least one diaphragm edge (BK1, BK2) has a course/a contour with which the diaphragm edge (BK1, BK2) has a greater normal distance from the focal point (FS1, FS2, FS3, FS4) along a normal to a horizontal plane (EH) through the focal point (FS1, FS2, FS3, FS4) of the secondary optical element (S1 - S4) than from the horizontal plane (EH) in an edge region of the total light exit surface (PG) opposite the focal point (FS1, FS2, FS3, FS4), wherein the normal distance of the diaphragm edge (BK1, BK2) from the focal point (FS1, FS2, FS3, FS4) of the secondary optical element (S1 - S4) is the greatest distance of the diaphragm edge (BK1, BK2) from the horizontal plane (EH), and wherein
the normal distance from the horizontal plane (EH) decreases towards the edge region distanced further from the focal point (FS1, FS2, FS3, FS4),
such that undesired distortions occurring in an upper and/or lower region of the light pattern are masked out at least partially in the light pattern.

2. The LED light source module according to Claim 1, **characterised in that** the normal distance of the diaphragm edge (BK1, BK2) from the focal point (FS1, FS2, FS3, FS4) of the secondary optical element (S1 - S4) is the greatest distance of the diaphragm edge (BK1, BK2) from the horizontal plane (EH), and **in that** the normal distance from the horizontal plane (EH) beyond the edge region comprising the focal point (FS1, FS2, FS3, FS4) remains the same as the normal distance of the diaphragm edge (BK1, BK2) from the focal point (FS1, FS2, FS3, FS4).

3. The LED light source module according to Claim 1 or 2, **characterised in that** the diaphragm arrangement (BAO) has two optically effective diaphragm edges: an upper diaphragm edge (BK1) and a lower diaphragm edge (BK2), wherein the diaphragm arrangement (BAO) preferably consists of one diaphragm (BLE) or two diaphragms (BLE1, BLE2), which comprises or comprise the optically effective diaphragm edges (BK1, BK2).

4. The LED light source module according to one of Claims 1 to 3, **characterised in that** the diaphragm arrangement (BAO), for example the one or two diaphragms, is formed integrally with a holder (HAL) for the primary optics or is secured to this holder.

5. The LED light source module according to one of Claims 1 to 4, **characterised in that** the diaphragm arrangement (BAO), for example the one or two diaphragms, is formed from a material that is at least partially transparent in the optical region, wherein the diaphragm arrangement or the at least one diaphragm is preferably coated with a semi-transparent material.

6. The LED light source module according to one of Claims 1 to 5, **characterised in that** the at least one diaphragm is flat, or **in that** the at least one diaphragm edge (BK1, BK2) lies in a vertical plane extending preferably parallel to the total light exit surface (PG) of the primary optical elements.

7. The LED light source module according to one of Claims 1 to 6, **characterised in that** the at least one diaphragm or the at least one diaphragm edge (BK1, BK2) is curved in the horizontal direction, wherein the curvature preferably corresponds substantially to the field of view curvature of the secondary optical element (S1 - S4) or follows this field of view curvature.

8. The LED light source module according to one of Claims 1 to 7, **characterised in that** the diaphragm edge (BK1, BK2) or the projection of the at least one diaphragm edge (BK1, BK2) has a curved course in a vertical plane, wherein the transition between two curved curve portions is preferably discontinuous, for example occurs in the form of an edge, or **in that** the diaphragm edge (BK1, BK2) or the projection of the at least one diaphragm edge (BK1, BK2) in a vertical plane consists of one or more straight portions (A11, A12, A13, A14, A15, A16, A21, A22, A23, A24, A25, A26), wherein the transition between two straight portions is preferably discontinuous, for example occurs in the form of an edge.

9. The LED light source module according to one of Claims 1 to 8, **characterised in that** exactly two diaphragm edges (BK1, BK2) are provided, wherein the upper edge (BK1) has a shorter normal distance, preferably along the entire horizontal extension, from a horizontal plane (EH) through the focal point of the secondary optical element (S1 - S4) than the lower edge (BK2).

10. The LED light source module according to one of Claims 1 to 9, **characterised in that** exactly two diaphragm edges (BK1, BK2) are provided, wherein the upper edge (BK1) and the lower edge (BK2) have a course that is mirrored with respect to a horizontal plane of symmetry.

11. The LED light source module according to one of Claims 1 to 10, **characterised in that** the light exit surfaces (L1 - L4) of the primary optical elements (P1 - P4) of an LED light source module (M) are connected to one another by means of a light-permeable material, in such a way that light coupled into the primary optical elements (P1 - P4) enters the light-permeable material and can exit therefrom again via a light exit surface (LF1, LF2) of the light-permeable material, wherein the light exit surfaces (L1 - L4) of the primary optical elements (P1 - P4) preferably lie in a common surface, and **in that** the light exit surface (LF1, LF2) of the light-permeable material also lies in the common surface of the light exit surfaces of the primary optical elements.

12. The LED light source module according to Claim 11, **characterised in that** at least one substantially horizontally extending connection web (VS1, VS2), which is formed from the light-permeable material, is provided and connects the primary optical elements (P1 - P4) to one another in the upper and/or lower region of their light exit surfaces (L1 - L4), wherein two substantially horizontally extending connection webs (VS1, VS2), which are formed from the light-permeable material, are preferably provided and connect the primary optical elements (P1 - P4) to one another in the upper and lower region of their light exit surfaces (L1 - L4).

13. The LED light source module according to Claim 11 or 12, **characterised in that** the light exit surfaces (L1 - L4) of the primary optical elements (P1 - P4) are rectangular, wherein the light exit surfaces (L1 - L4) are preferably formed standing in the vertical direction, with greater height (h) than width (b).

14. The LED light source module according to one of Claims 11 to 13, **characterised in that** all light exit surfaces (L1 - L4) have an identical form.

15. The LED light source module according to one of Claims 11 to 14, **characterised in that** the light exit surfaces (L1 - L4) of the primary optics (P1 - P4) are arranged parallel to one another and with identical orientation.

16. The LED light source module according to one of Claims 11 to 15, **characterised in that** the light exit surfaces (L1 - L4) of the primary optical elements (P1 - P4) of an LED light source module (M; M1, M2, M3, M4) are arranged side by side at a horizontal distance (A).

17. The LED light source module according to one of Claims 14 to 16, **characterised in that** with three or more primary optics (P1 - P4) the distances (A) between light exit surfaces (L1 - L4) of adjacent primary optics (P1 - P4) are identical.

18. An LED motor vehicle headlight (SW1, SWr) for producing a dynamic light distribution, comprising two or more LED light source modules (M1, M2, M3, M4; M1', M2', M3', M4') according to one of Claims 1 to 17, wherein the secondary optical elements (S1, S2, S3, S4) of the LED light source modules (M1, M2, M3, M4; M1', M2', M3', M4') and the arrangement of the light exit surfaces (L1 - Lf) of the primary optical elements are preferably coordinated with one another in such a way that light segments produced by the light exit surfaces (L1 - L4) of the primary optical elements (P1 - P4) are projected from the individual LED light source modules (M1, M2, M3, M4; M1', M2', M3', M4') in a manner offset in relation to one another in the horizontal direction, and wherein the individual LED light sources can be controlled separately.

19. The headlight according to Claim 18, **characterised in that** the course of the at least one diaphragm edge (BK1, BK2) is identical in all LED light source modules (M1, M2, M3, M4; M1', M2', M3', M4'), in particular **in that**, with two diaphragm edges (BK1, BK2) per LED light source module, the upper diaphragm edges (BK1) have an identical course and/or the lower diaphragm edges (BK2) have an identical course.

20. The headlight according to one of Claims 18 or 19, **characterised in that** the at least one diaphragm edge (BK1, BK2) is arranged differently with respect to the total light exit surfaces (GLF) in the different LED light source modules.

21. The headlight according to one of Claims 18 to 20, **characterised in that** the LED light source modules (M1 - M4; M1' - M4') are arranged in a horizontal row, wherein the focal points (SF1 - SF4) of the secondary optical elements (S1 - S4) of the LED light source modules preferably lie in a common vertical plane, which is spanned by the total light exit surfaces (GLF) of the primary optics (PG) of the LED light source modules, and also lie in a common horizontal plane (EH), and wherein - with respect to the respective total light exit surface (GLF) of the primary optics (PG) - the focal points (SF1 - SF4) of the secondary optics (S1 - S4) of the individual LED light source modules (M1 - M4) are preferably arranged offset in relation to one another laterally, i.e. in the horizontal direction.

22. The headlight according to Claim 21, **characterised in that** the focal points (FS1, FS2, FS3, FS4) of the secondary optical elements (S1 - S4) lie in a lateral edge region of the total light exit surface (GLF) of the respective associated primary optics (PG), wherein, in a first outer LED light source module (M1), the focal point (FS1) lies closest to the edge of the total light exit surface (GLF), and, continuing in the direction of the second outer LED light source module (M4), the focal point (FS2, FS3, FS4) moves away from the edge, wherein, preferably in the case of the LED light source module (M1) inside the vehicle, the focal point (FS1) comes closest to the edge of the total light exit surface (GLF) of the primary optics (PG), and, in the case of the LED light source module (M1) outside the vehicle, the focal point (FS4) is distanced furthest from the edge of the total light exit surface (GLF) of the associated primary optics (PG).

23. The headlight according to one of Claims 18 to 22, **characterised in that** the individual LED light source modules (M1 - M4; M1' - M4') have identical secondary optical elements (S1, S2, S3, S4).

24. The headlight according to one of Claims 18 to 23, **characterised in that** all distances (A) between light exit surfaces (L1 - L4) of adjacent LED light sources are identical over the entire headlight.

25. The headlight according to one of Claims 18 to 24, **characterised in that** the overall arrangement of the light exit surfaces (L1 - L4, LF1, LF2) of an LED light source module (M1, M2, M3, M4) assumes a defined position with respect to the optical axis (X) of the secondary optical element (S1, S2, S3, S4) in the horizontal direction, and wherein the different overall arrangements of the individual LED light source modules (M1, M2, M3, M4) have defined positions different from one another in the horizontal direction with respect to the optical axis of their respective associated secondary optical element (S1, S2, S3, S4).

26. The headlight according to one of Claims 18 to 25, **characterised in that** each light-emitting diode of an LED light source can be controlled separately.

27. A vehicle headlight system having two headlights (SWl, SWr) according to one of Claims 18 to 26, wherein the headlight (SWl) that is on the left when installed in the vehicle produces the left part of the light distribution on the roadway and the headlight (SWr) that is on the right when installed in the vehicle produces the right part of the light distribution, wherein at least each LED light source, preferably each light-emitting diode, of the two headlights preferably can be controlled separately.

28. The vehicle headlight according to Claim 26 or 27, **characterised in that** the left and the right headlight have a mirror-image construction in view of the arrangement of the focal points of the secondary optics with respect to the associated primary optics and in view of the course of the diaphragm edges.

## Revendications

1. Module de sources lumineuses à DEL (M1 - M4, M1' - M4') pour un projecteur de véhicule automobile à DEL (SWl, SWr), en particulier pour un projecteur de véhicule automobile à DEL (SWl, SWr) destiné à produire une répartition dynamique de la lumière,
dans lequel le module de sources lumineuses à DEL (M1 - M4, M1' - M4') comprend au moins une source lumineuse à DEL (LEQ),
dans lequel l'au moins une source lumineuse à DEL (LEQ) se compose d'au moins une diode électroluminescente (LED1, LED2), et l'au moins une diode électroluminescente (LED1, LED2) de l'au moins une source lumineuse à DEL (LEQ) injecte de la lumière dans un élément optique primaire correspondant (P1 - P4), la lumière injectée ressortant au moins partiellement par une surface de sortie de lumière (L1 - L4) de l'élément optique primaire (P1 - P4),
et dans lequel
le module de sources lumineuses à DEL (M1 - M4, M1' - M4') comprend une optique secondaire (S1, S2, S3, S4) qui - à l'état de montage du projecteur (SW) dans un véhicule - reproduit sous forme de photographie, dans une zone située en avant du véhicule, la lumière sortant de l'au moins une surface de sortie de lumière (L1 - L4) de l'au moins un élément optique primaire (P1 - P4),
dans lequel
entre l'au moins une surface de sortie de lumière (L1 - L4) de l'au moins un élément optique primaire (P1 - P4) et l'optique secondaire (S1 - S4) est prévu un agencement de diaphragmes (BAO), lequel comprend au moins une arête de diaphragme à effet optique (BK1, BK2), **caractérisé en ce que** la surface totale de sortie de lumière (PG) formée de la ou des surface(s) de lumière (L1 - L4) dudit ou desdits élément(s) optique(s) primaire(s) (P1 - P4) présente une hauteur et une largeur définies, par exemple sous la forme d'un rectangle, et dans lequel
un point focal (FS1, FS2, FS3, FS4) de l'élément optique secondaire (S1 - S4) se situe dans une zone de bordure latérale de la surface totale de sortie de lumière (PG), et dans lequel l'au moins une arête de diaphragme (BK1, BK2) présente un parcours/contour dans lequel l'arête de diaphragme (BK1, BK2), par rapport au point focal (FS1, FS2, FS3, FS4), présente un intervalle normal plus important suivant une verticale par rapport à un plan horizontal (EH) traversant le point focal (FS1, FS2, FS3, FS4) de l'élément optique secondaire (S1 - S4) que par rapport au plan horizontal (EH) dans une zone de bordure de la surface totale de sortie de lumière (PG) opposée au point focal (FS1, FS2, FS3, FS4), l'intervalle normal de l'arête de diaphragme (BK1, BK2) par rapport au point focal (FS1, FS2, FS3, FS4) de l'élément optique secondaire (S1 - S4) représentant l'intervalle le plus important de l'arête de diaphragme (BK1, BK2) par rapport au plan horizontal (EH), et dans lequel l'intervalle normal par rapport au plan horizontal (EH) diminue en direction de la zone de bordure plus éloignée du point focal (FS1, FS2, FS3, FS4),
de sorte que les distorsions indésirables apparaissant dans une zone supérieure et/ou inférieure de la photographie sont masquées au moins partiellement dans la photographie.

2. Module de sources lumineuses à DEL selon la revendication 1, **caractérisé en ce que** l'intervalle normal de l'arête de diaphragme (BK1, BK2) par rapport au point focal (FS1, FS2, FS3, FS4) de l'élément optique secondaire (S1 - S4) représente l'intervalle le plus important de l'arête de diaphragme (BK1, BK2) par rapport au plan horizontal (EH), et **en ce que** de préférence au-delà de la zone de bordure présentant le point focal (FS1, FS2, FS3, FS4), l'intervalle normal par rapport au plan horizontal (EH) reste identique à l'intervalle normal de l'arête de diaphragme (BK1, BK2) par rapport au point focal (FS1, FS2, FS3, FS4).

3. Module de sources lumineuses à DEL selon la revendication 1 ou 2, **caractérisé en ce que** l'agencement de diaphragmes (BAO) comprend deux arêtes de diaphragme à effet optique, une arête de diaphragme supérieure (BK1) et une arête de diaphragme inférieure (BK2), l'agencement de diaphragmes (BAO) étant composé de préférence d'un diaphragme (BLE) ou de deux diaphragmes (BLE1, BLE2) comprenant les arêtes de diaphragme à effet optique (BK1, BK2).

4. Module de sources lumineuses à DEL selon l'une des revendications 1 à 3, **caractérisé en ce que** l'agencement de diaphragmes (BAO), par exemple le ou les deux diaphragme(s), est formé monobloc avec un support (HAL) pour l'optique primaire ou fixé sur ce support.

5. Module de sources lumineuses à DEL selon l'une des revendications 1 à 4, **caractérisé en ce que** l'agencement de diaphragmes (BAO), par exemple le ou les deux diaphragme(s), est formé d'un matériau au moins partiellement transparent dans la zone optique, l'agencement de diaphragmes ou l'au moins un diaphragme étant de préférence revêtu d'un matériau semi-transparent.

6. Module de sources lumineuses à DEL selon l'une des revendications 1 à 5, **caractérisé en ce que** l'au moins un diaphragme est formé plat ou **en ce que** l'au moins une arête de diaphragme (BK1, BK2) se situe dans un plan vertical de préférence parallèle à la surface totale de sortie de lumière (PG) des éléments optiques primaires.

7. Module de sources lumineuses à DEL selon l'une des revendications 1 à 6, **caractérisé en ce que** l'au moins un diaphragme ou l'au moins une arête de diaphragme (BK1, BK2) est formé(e) courbé(e) en direction horizontale, la courbure correspondant de préférence sensiblement à la courbure du champ d'image de l'élément optique secondaire (S1 - S4) ou suivant de préférence cette courbure du champ d'image.

8. Module de sources lumineuses à DEL selon l'une des revendications 1 à 7, **caractérisé en ce que** l'arête de diaphragme (BK1, BK2) ou la projection de l'au moins une arête de diaphragme (BK1, BK2) dans un plan vertical présente un parcours courbé, la transition entre deux sections de courbe courbées ayant lieu de préférence de manière discontinue, par exemple sous la forme d'une arête, ou **en ce que** l'arête de diaphragme (BK1, BK2) ou la projection de l'au moins une arête de diaphragme (BK1, BK2) dans un plan vertical se compose d'une ou de plusieurs section(s) rectiligne(s) (A11, A12, A13, A14, A15, A16, A21, A22, A23, A24, A25, A26), la transition entre deux sections de courbe rectilignes ayant lieu de préférence de manière discontinue, par exemple sous la forme d'une arête.

9. Module de sources lumineuses à DEL selon l'une des revendications 1 à 8, **caractérisé en ce que** sont prévues exactement deux arêtes de diaphragme (BK1, BK2), l'arête supérieure (BK1) présentant, par rapport à un plan horizontal (EH) traversant le point focal de l'élément optique secondaire (S1 - S4), un intervalle normal moins important par rapport à l'arête inférieure (BK2), de préférence sur toute l'étendue horizontale.

10. Module de sources lumineuses à DEL selon l'une des revendications 1 à 9, **caractérisé en ce que** sont prévues exactement deux arêtes de diaphragme (BK1, BK2), l'arête supérieure (BK1) et l'arête inférieure (BK2) présentant un parcours en miroir par rapport à un plan de symétrie horizontal.

11. Module de sources lumineuses à DEL selon l'une des revendications 1 à 10, **caractérisé en ce que** les surfaces de sortie de lumière (L1 - L4) des éléments optiques primaires (P1 - P4) d'un module de sources lumineuses à DEL (M) sont reliées les unes aux autres à l'aide d'un matériau translucide, de telle sorte que la lumière injectée dans les éléments optiques primaires (P1 - P4) peut entrer dans le matériau translucide et en ressortir par une surface de sortie de lumière (LF1, LF2) du matériau translucide, les surfaces de sortie de lumière (L1 - L4) des éléments optiques primaires (P1 - P4) se situant de préférence sur une surface commune, et **en ce que** la surface de sortie de lumière (LF1, LF2) du matériau translucide se situe également sur la surface commune des surfaces de sortie de lumière des éléments optiques primaires.

12. Module de sources lumineuses à DEL selon la revendication 11, **caractérisé en ce qu'**est prévue au moins une entretoise de liaison (VS1, VS2) sensiblement horizontale et formée du matériau translucide, qui relie les éléments optiques primaires (P1 - P4) les uns aux autres dans la zone supérieure et/ou inférieure de leurs surfaces de sortie de lumière (L1 - L4), deux entretoises de liaison (VS1, VS2) sensiblement horizontales et formées du matériau translucide étant de préférence prévues, qui relient les éléments optiques primaires (P1 - P4) les uns aux autres dans la zone supérieure et inférieure de leurs surfaces de sortie de lumière (L1 - L4).

13. Module de sources lumineuses à DEL selon la revendication 11 ou 12, **caractérisé en ce que** les surfaces de sortie de lumière (L1 - L4) des éléments optiques primaires (P1 - P4) sont formées rectangulaires, les surfaces de sortie de lumière (L1 - L4), debout en direction verticale, étant formées de préférence avec une hauteur (h) supérieure à leur largeur (b).

14. Module de sources lumineuses à DEL selon l'une des revendications 11 à 13, **caractérisé en ce que** toutes les surfaces de sortie de lumière (L1 - L4) présentent une forme identique.

15. Module de sources lumineuses à DEL selon l'une des revendications 11 à 14, **caractérisé en ce que** les surfaces de sortie de lumière (L1 - L4) des optiques primaires (P1 - P4) sont agencées parallèlement les unes aux autres et selon une orientation identique.

16. Module de sources lumineuses à DEL selon l'une des revendications 11 à 15, **caractérisé en ce que** les surfaces de sortie de lumière (L1 - L4) des éléments optiques primaires (P1 - P4) d'un module de sources lumineuses à DEL (M ; M1, M2, M3, M4) sont agencées les unes à côté des autres selon un intervalle horizontal (A).

17. Module de sources lumineuses à DEL selon l'une des revendications 14 à 16, **caractérisé en ce que**, en cas de présence de trois optiques primaires (P1 - P4) ou plus, les intervalles (A) entre les surfaces de sortie de lumière (L1 - L4) d'optiques primaires (P1 - P4) adjacentes sont identiques.

18. Projecteur de véhicule automobile à DEL (SWl, SWr) pour la production d'une répartition dynamique de la lumière, comprenant deux ou plusieurs modules de sources lumineuses à DEL (M1, M2, M3, M4 ; M1', M2', M3', M4') selon l'une des revendications 1 à 17, les éléments optiques secondaires (S1, S2, S3, S4) des modules de sources lumineuses à DEL (M1, M2, M3, M4 ; M1', M2', M3', M4') et l'agencement des surfaces de sortie de lumière (L1 - L4) des éléments optiques primaires étant de préférence coordonnés de telle sorte que les segments de lumière produits par les surfaces de sortie de lumière (L1 - L4) des éléments optiques primaires (P1 - P4) et issus des modules de sources lumineuses à DEL (M1, M2, M3, M4 ; M1', M2', M3', M4') individuels sont reproduits en quinconce les uns par rapport aux autres en direction horizontale, et les sources lumineuses à DEL individuelles pouvant être commandées séparément.

19. Projecteur selon la revendication 18, **caractérisé en ce que** le parcours de l'au moins une arête de diaphragme (BK1, BK2) est identique pour tous les modules de sources lumineuses à DEL (M1, M2, M3, M4 ; M1', M2', M3' , M4'), en particulier **en ce que**, en cas de présence de deux arêtes de diaphragme (BK1, BK2) par module de sources lumineuses à DEL, les arêtes de diaphragme supérieures (BK1) présentent un parcours identique et/ou les arêtes de diaphragme inférieures (BK2) présentent un parcours identique.

20. Projecteur selon l'une des revendications 18 ou 19, **caractérisé en ce que** l'au moins une arête de diaphragme (BK1, BK2) est agencée différemment par rapport aux surfaces totales de sortie de lumière (GLF) dans les différents modules de sources lumineuses à DEL.

21. Projecteur selon l'une des revendications 18 à 20, **caractérisé en ce que** les modules de sources lumineuses à DEL (M1 -M4 ; M1 - M4') sont agencés en une ligne horizontale, les points focaux (SF1 - SF4) des éléments optiques secondaires (S1 - S4) des modules de sources lumineuses à DEL se situant de préférence dans un plan vertical commun formé par les surfaces totales de sortie de lumière (GLF) des optiques primaires (PG) des modules de sources lumineuses à DEL, ainsi que dans un plan horizontal (EH) commun, et les points focaux (SF1 - SF4) des optiques secondaires (S1 - S4) des modules de sources lumineuses à DEL (M1 - M4) individuels étant de préférence - par rapport à la surface totale de sortie de lumière (GLF) respective des optiques primaires (PG) - agencés latéralement en quinconce les uns par rapport aux autres, c'est-à-dire en direction horizontale.

22. Projecteur selon la revendication 21, **caractérisé en ce que** les points focaux (FS1, FS2, FS3, FS4) des éléments optiques secondaires (S1 - S4) se situent dans une zone de bordure latérale de la surface totale de sortie de lumière (GLF) de l'optique primaire respectivement correspondante (PG), le point focal (FS1) étant le plus proche du bord de la surface totale de sortie de lumière (GLF) dans un premier module extérieur de sources lumineuses à DEL (M1), et le point focal (FS2, FS3, FS4) s'éloignant du bord en progressant en direction du deuxième module extérieur de sources lumineuses à DEL (M4), le point focal (FS1) se rapprochant de préférence le plus du bord de la surface totale de sortie de lumière (GLF) de l'optique primaire (PG) pour le module de sources lumineuses à DEL interne au véhicule (M1), et le point focal (FS4) étant le plus éloigné du bord de la surface totale de sortie de lumière (GLF) de l'optique primaire correspondante (PG) pour le module de sources lumineuses à DEL externe au véhicule (M1).

23. Projecteur selon l'une des revendications 18 à 22, **caractérisé en ce que** les modules de sources lumineuses à DEL (M1 - M4 ; M1' - M4') individuels présentent des éléments optiques secondaires (S1, S2, S3, S4) identiques.

24. Projecteur selon l'une des revendications 18 à 23, **caractérisé en ce que** tous les intervalles (A) entre les surfaces de sortie de lumière (L1 - L4) de sources lumineuses à DEL adjacentes sont identiques sur l'ensemble du projecteur.

25. Projecteur selon l'une des revendications 18 à 24, **caractérisé en ce que** l'agencement global des surfaces de sortie de lumière (L1 - L4, LF1, LF2) d'un module de sources lumineuses à DEL (M1, M2, M3, M4) par rapport à l'axe optique (X) de l'élément optique secondaire (S1, S2, S3, S4) prend une position définie en direction horizontale, et dans lequel les différents agencements globaux des modules de sources lumineuses à DEL individuels (M1, M2, M3, M4) présentent une position définie différente les uns par rapport aux autres en direction horizontale par rapport à l'axe optique de leur élément optique secondaire respectivement affecté (S1, S2, S3, S4).

26. Projecteur selon l'une des revendications 18 à 25, **caractérisé en ce que** chaque diode électroluminescente d'une source lumineuse à DEL peut être commandée séparément.

27. Système de projecteur de véhicule avec deux projecteurs (SWl, SWr) selon l'une des revendications 18 à 26, dans lequel le projecteur gauche (SWl), à l'état monté dans le véhicule, produit sur la chaussée la partie gauche de la répartition de la lumière et le projecteur droit (SWr) produit la partie droite de la répartition de la lumière, au moins chaque source lumineuse à DEL, de préférence chaque diode électroluminescente des deux projecteurs, pouvant de préférence être commandée séparément.

28. Projecteur de véhicule selon la revendication 26 ou 27, **caractérisé en ce que** le projecteur gauche et le projecteur droit présentent une structure renversée en termes d'agencement des points focaux des optiques secondaires par rapport aux optiques primaires correspondantes et en termes de parcours des arêtes de diaphragme.
